# EUROPÄISCHE PATENTSCHRIFT

(11) **EP 0 915 539 B1**
(45) Veröffentlichungstag und Bekanntmachung des Hinweises auf die Patenterteilung: **18.09.2002**
(21) Anmeldenummer: 98120129.6
(22) Anmeldetag: 26.10.1998
(51) Int. Cl.: H01R 43/28

(54) **Leitungszuführeinrichtung mit Leitungswechsler für Leitungsverarbeitungsmaschinen**
A conductor feeding apparatus having a conductor changing device for use in conductor processing machines
Un dispositif d'amenée des conducteurs ayant un dispositif de changement pour un machine de traitement des conducteurs

(30) Priorität: 06.11.1997 DE 19749114
(43) Veröffentlichungstag der Anmeldung: 12.05.1999
(73) Patentinhaber: Grote & Hartmann GmbH & Co. KG, D-42369 Wuppertal (DE)
(72) Erfinder: Reinertz, Rudolf, 42275 Wuppertal (DE); Schütz, Peter, 42719 Solingen (DE); Zajic, Karlheinz, 42897 Remscheid (DE)
(74) Vertreter: Patentanwälte Dr. Solf & Zapf

(56) Entgegenhaltungen:
- EP-A- 0 496 049
- US-A- 4 488 688
- US-A- 4 493 233

## Beschreibung

In Leitungsverarbeitungsmaschinen werden mit einer Isolierung ummantelte elektrische Leitungen automatisch verarbeitet, indem sie z.B. abgelängt, abisoliert, gecrimpt und in Gehäuse elektrischer Verbinder eingesetzt werden. Die elektrischen Leitungen befinden sich vor ihrer Verarbeitung mit beträchtlicher Länge bevorratet auf Spulen oder in Fässern. Sie werden mit automatisch arbeitenden Zuführeinrichtungen aus der Bevorratungseinrichtung abgezogen und der ersten Bearbeitungsstation der Leitungsverarbeitungsmaschine zugeführt.

Für eine wirtschaftlichere Nutzung sind Leitungsverarbeitungsmaschinen entwickelt worden, die nicht nur eine Leitung bzw. einen Leitungstyp, z.B. nur eine Leitung bestimmter Dicke oder Musterung oder Farbe oder dergleichen verarbeiten, sondern mehrere unterschiedliche Leitungen verarbeiten können. Dementsprechend sind auch automatisch arbeitende Leitungszuführeinrichtungen mit Leitungswechsler für die Leitungsverarbeitungsmaschinen entwickelt worden, die aus mehreren gruppierten bzw. zusammengestellten Leitungsbevorratungen Leitungen abziehen und mehrere Leitungen bereitstellend lagern können. Mit einer derartigen Leitungszuführeinrichtung wird jeweils eine Leitung davon der ersten Verarbeitungsstation einer Leitungsverarbeitungsmaschine, meist einer Abisolier- und Ablenkstation zugeführt. Soll z.B. nach dem Aufbrauch einer bevorrateten Leitung eine gleiche, bereits bereitgestellte Leitung aus einer anderen Bevorratung verarbeitet werden oder ein Leitungswechsel auf einen anderen bereitgestellten Leitungstyp mit z.B. anderer Dicke und/oder Litze und/oder Farbe oder dergleichen erfolgen, wird die Leitungswechseleinrichtung der Leitungszuführeinrichtung in Betrieb gesetzt und die Leitungen gewechselt.

Einrichtungen der oben abgehandelten Art werden z.B. in der WO 89/03 601 und der EP 0 598 276 B1 beschrieben. Nicht beschrieben in diesen Druckschriften ist, daß die Zuführeinrichtungen üblicherweise auch mit sogenannten Leitungsrichteinrichtungen ausgerüstet sind, die mit Richtwerken die aus den Bevorratungen abgezogenen Leitungen richten, das heißt Krümmungen, Biegungen, Knicke oder dergleichen herausdrücken, so daß die Leitungen keine Abweichungen senkrecht zur Längsachse mehr aufweisen. Dieses Richten ist erforderlich zur Gewährleistung eines störungsfreien Weitertransports und einer störungsfreien Verarbeitung einer Leitung in einer Leitungsverarbeitungsmaschine.

Eine auf dem Markt befindliche Leitungszuführeinrichtung mit Leitungswechsler, die der in der EP 0 598 276 B1 beschriebenen entspricht, arbeitet mit je einer zwischen der Leitungsbevorratungseinrichtung und den Leitungstransportmitteln angeordneten Richteinrichtung pro Leitung, so daß in der bekannten Zuführeinrichtung dafür ein entsprechender Raum verbraucht wird bzw. die Zuführeinrichtung entsprechend überdimensioniert werden muß. Jede Richtstation besteht aus zwei in Transportrichtung der Leitung hintereinander und gruppiert angeordneten Rollensätzen, wobei jeder Rollensatz sich diagonal gegenüberliegende Kehlrollen aufweist, deren Wellen senkrecht zur Transportrichtung der Leitung ausgerichtet sind. Die Rollen eines Rollensatzes bilden einen Leitungskanal. Die Wellen der Rollen des einen Rollensatzes stehen senkrecht zu den Wellen des anderen Rollensatzes. Die Rollen sind außerdem in Richtung Leitung verstellbar gelagert.

Die Richteinrichtungen müssen zeitaufwendig einzeln von Hand verstellt bzw. eingestellt werden, wenn nach Aufbrauch einer Bevorratung eine neue Leitung eingeführt und/oder auf einen anderen Leitungstyp umgestellt werden muß. Die Verstellung oder Einstellung oder Umstellung erfordert Erfahrung und wird empirisch ausgeführt, das heißt, es wird mit einem Vorlauf der Leitung das Richtwerk so lange verstellt, bis die Leitung ausreichend gerade gerichtet ist.

Nachteilig bei bekannten Zuführeinrichtungen mit Leitungswechsler sind außerdem aufwendige und langsam arbeitende Einrichtungen zum Einfädeln und Zurückziehen von Leitungen beim Wechseln, die zudem relativ ungenau arbeiten, das heißt, keine ausreichend definierten Rückzug- bzw. Vorschubstrecken der bearbeiteten bzw. zu bearbeitenden Leitung an der ersten bzw. in die erste Bearbeitungsstation der Leitungsverarbeitungsmaschine gewährleisten können, insbesondere auch weil die Strecken viel zu lang sind.

Aufgabe der Erfindung ist, eine schnell und präzise arbeitende Zuführeinrichtung mit Leitungswechsler zu schaffen, die in Kombination damit auch noch einen geringeren Einrichtungsaufwand erfordert. Zudem soll die Zuführeinrichtung mit nur einer schnell und automatisch arbeitenden Richteinrichtung ausgerüstet sein, die für alle zu verarbeitenden Leitungen verwendbar ist.

Diese Aufgabe wird durch die Merkmale des Anspruchs 1 gelöst. Vorteilhafte Weiterbildungen der Erfindung werden in von diesen Ansprüchen abhängigen Unteransprüchen gekennzeichnet.

Anhand der Zeichnung wird die Erfindung im folgenden beispielhaft näher erläutert. Es zeigen:
- Fig. 1: eine Seitenansicht der erfindungsgemäßen Zuführeinrichtung;
- Fig. 2: eine perspektivische Darstellung der Seitenansicht nach Fig. 1 mit einer Einzelheit A;
- Fig. 3: eine perspektivische Darstellung der im Vergleich zu Fig. 2 rückwärtigen Seitenansicht;
- Fig. 4: eine Draufsicht auf die Leitungstransporteinheit der Zuführeinrichtung mit einer Einzelheit B in einer ersten Stellung;
- Fig. 5: eine Draufsicht auf die Leitungstransporteinheit gemäß Fig. 4 in einer zweiten Stellung;
- Fig. 6: eine Frontansicht der Antriebsmittel der Leitungstransporteinheit in einer ersten Stellung;
- Fig. 7: eine Frontansicht der Antriebsmittel gemäß Fig. 6 in einer zweiten Stellung;
- Fig. 8: eine Draufsicht auf die Leitungsrückzugeinrichtung in einer ersten Stellung;
- Fig. 9: eine Draufsicht auf die Leitungsrückzugeinrichtung gemäß Fig. 8 in einer zweiten Stellung;
- Fig. 10: das Richtwerk der Richteinrichtung in der Frontansicht in der Offenstellung;
- Fig. 11: das Richtwerk der Richteinrichtung in der Rückansicht in der Offenstellung;
- Fig. 12: das Richtwerk der Richteinrichtung in der Frontansicht in der Arbeitsstellung;
- Fig. 13: das Richtwerk der Richteinrichtung in der Rückansicht in der Arbeitsstellung;
- Fig. 14: eine perspektivische Darstellung eines Teilbereichs des Richtwerks von der Vorderseite;
- Fig. 15: eine perspektivische Darstellung eines Teilbereichs des Richtwerks von der Rückseite.

In den Figuren 1 bis 3 ist der Gesamtaufbau einer Leitungszuführeinrichtung 4 mit Leitungswechsler abgebildet. Nach einer bevorzugten Ausführungsform der Erfindung sind zwei derartige gleiche erfindungsgemäße Leitungszuführeinrichtungen mit Leitungswechsler - von oben betrachtet - V-förmig und zueinander spiegelbildlich zu einer zwischen den beiden Zuführeinrichtungen liegenden vertikalen Spiegelebene 21 (Fig. 4, 5) zusammengestellt.

Zweckmäßigerweise sind die beiden Leitungszuführeinrichtungen mit Leitungswechsler auf einer horizontalen Grundplatte 1 aufgebaut, die vorzugsweise trapezförmig ausgebildet ist, wobei die eine Leitungszuführeinrichtung mit Leitungswechsler im Bereich 2 der einen Seitenkante und die andere im Bereich 3 der anderen Seitenkante der Grundplatte 1 angeordnet ist. Dargestellt ist in Fig. 1 bis 3 hiervon nur die im Bereich 2 aufgebaute Leitungszuführeinrichtung 4.

Die Leitungszuführeinrichtung mit Leitungswechsler 4, die im folgenden einfachheitshalber lediglich mit Zuführeinrichtung 4 bezeichnet wird, weist in Leitungstransportrichtung 5 von hinten (leitungseinlaufseitig) nach vorne (leitungsauslaufseitig) aneinandergereiht eine Leitungsrichtstation 6, eine Leitungstransportstation 7 und eine Leitungsrückzugstation 8 auf.

Dargestellt sind in Fig. 1 bis 3 beispielhaft vier elektrische Leitungen 9, führende Leitungspfade 9a, die vertikal übereinander und horizontal parallel auf Abstand zueinander durch die Zuführeinrichtung 4 geführt werden. Selbstverständlich können mehr Leitungspfade 9a vorgesehen sein. Die abgebildete Zuführeinrichtung 4 ist für zwölf übereinander angeordnete Leitungspfade ausgelegt. In Kombination mit der anderen nicht dargestellten Zuführeinrichtung können somit vierundzwanzig Leitungen 9 in Leitungspfaden 9a bereitgehalten werden.

Alle Leitungen 9 werden aus nicht dargestellten Vorratseinrichtungen abgezogen und richtstationsseitig bzw. in Transportrichtung von hinten in die Zuführeinrichtung 4 eingeführt und in Transportrichtung 5 horizontal durch die gesamte Zuführeinrichtung 4 durchgeführt. Am rückzugstationsseitigen Ende der Zuführeinrichtung 4 sind jeweils aus einer Mündung einer Düse 10 die Leitungen 9 entnehmbar, wobei die Düsen 10 ebenfalls im Abstand der Leitungen 9 vertikal übereinander angeordnet sind. Den Düsen 10 in Transportrichtung 5 nachgeordnet ist die erste Verarbeitungsstation einer Leitungsverarbeitungsmaschine vorgesehen (nicht dargestellt).

Im Bereich der Längsmitte der Grundplatte 1 stehen drei Tragsäulen 12, die die stationäre Leitungstransportstation 7 tragen, die mit ihren wesentlichen Einzelteilen in den Fig. 4 bis 7 abgebildet ist.

Die Transportstation 7 lagert mit jeweils einem Lagerschlittensystem 20 auf den drei quer zur Transportrichtung 5 nebeneinander stehenden Tragsäulen 12. Sie ist derart ausgebildet, daß sie auf Leitungspfade 9a beider Zuführeinrichtungen 4 in Höhe eines Transportpfades 9c, in dem eine ausgewählte Leitung 9 zur Leitungsverarbeitungsmaschine befördert wird, einwirken kann. Erkennbar ist in den Fig. 4 und 5 daher der eine Leitungspfad 11, der in den Fig. 1 bis 3 abgebildeten Zuführeinrichtung 4 und der andere Leitungspfad 13 der spiegelbildlich angeordneten anderen nicht dargestellten Zuführeinrichtung, wobei die Leitungspfade 11, 13 wegen der V-förmigen Aufstellung der beiden Zuführeinrichtungen ebenfalls von hinten (leitungseinlaufseitig) nach vorne (leitungsauslaufseitig) V-förmig aufeinanderzu laufen.

Die Transportstation 7 besteht im wesentlichen aus einem Transportmittel für zwei Leitungen 9 mit einem Fördersystem 21a mit endlos um Umlenkrollen geführten, antreibbaren Riemen bzw. Fördergurten, wobei das Riemenfördersystem 21a horizontal, das heißt mit vertikal ausgerichteten Rollenachsen und hochkant stehenden Riemen angeordnet ist.

Das Riemenfördersystem 21a weist einen zwischen den jeweils in einer vertikalen Leitungspfadebene 129 liegenden Leitungspfaden 11, 13 innen verzahnten Transportgurt bzw. Transportriemen 14 auf, dessen aktiv beim Transport einer Leitung arbeitende Transporttrums mit etwas Spiel zwischen den konisch verlaufenden Leitungspfaden 11, 13 sitzen und somit ebenfalls konisch verlaufen. Der Transportriemen 14 umschlingt leitungsauslaufseitig (im folgenden lediglich auslaufseitig bezeichnet) ein antreibbares Zahnrad 15, läuft zur Leitungseinlaufseite (im folgenden lediglich mit Einlaufseite bzw. einlaufseitig bezeichnet) hin mit parallel zu den Leitungspfaden 11, 13 sich erstreckenden seitlichen Transporttrums 14a, 14b zu Umlenkrollen 17 und von dort V-förmig zu einer einlaufseitigen Gegenlagerrolle 18, die der Riemen ebenfalls umschlingt. Zwischen dem Zahnrad 15 und den Umlenkrollen 17 laufen die Transporttrums 14a, 14b über zwischen den Trums 14a, 14b angeordnete Stützrollen 16.

Beidseits neben dem Transportriemen 14 ist jeweils ein antreibbarer horitzonal senkrecht zum Leitungspfad 11 bzw. 13 verschiebbar gelagerter Mitnahmeriemen 19, 22 angeordnet. Die Mitnahmeriemen 19, 22 sind gleich aufgebaut und spiegelbildlich zueinander angeordnet. Sie umschlingen jeweils ein zum Antriebszahnrad 15 seitlich benachbart liegendes antreibbares Antriebszahnrad 23 und laufen jeweils mit einem transportriemenseitigen Transporttrum 24, 25 und einem außenseitigen Rücklauftrum 26, 27 zu einer Umlenkrolle 28, wobei die Umlenkrollen 28 zu den Umlenkrollen 17 seitlich benachbart angeordnet sind. Die Transporttrums 24, 25 werden über Stützrollen 29 geführt.

Das auf der mittleren Säule 12 lagernde Transportriemensystem mit dem Transportriemen 14, dem Zahnrad 15, den Stützrollen 16, den Umlenkrollen 17 und der Gegenlagerrolle 18 ist als Einheit auf eine Verschiebeplatte bzw. einen Verschiebeschlitten 30 des Lagerschlittensystems 20 montiert. Die Verschiebeplatte 30 ist durch eine Parallelverschiebung horizontal senkrecht zu den Leitungspfaden 11, 13 (Doppelpfeilrichtung 31) verschiebbar geführt gelagert, so daß die Transporttrums 14a, 14b senkrecht zu einem Leitungspfad 11, 13 hin in einer horizontalen Ebene verschoben werden können. Hierzu dient ein in Fig. 2 als Einzelheit A erkennbares, sich an der Tragsäule 12 abstützendes Kulissenschiebersystem 32, das schematisch als Einzelheit B in Fig. 4 und 5 dargestellt ist. Das Kulissenschiebersystem 32 weist eine an der Verschiebeplatte 30 angeordnete Kulissenschieberplatte 33 mit einem gewinkelt zur in der Spiegelebene 21 liegenden Schiebeachse 34 verlaufenden Langloch 35, das von einem auf einem festen Teil des die Verschiebeplatte 30 gleitbar tragenden Lagerplattensystems 20 angeordneten Bolzen 36 durchgriffen wird. Die Kulissenschieberplatte 33 ist einlaufseitig an einer Schieberstange 36 angeordnet, die mit z.B. einer pneumatisch betriebenen Kolbenzylindereinheit 37 in Verbindung steht. Durch Ziehen in Richtung Einlaufseite (Pfeilrichtung 38 in Fig. 4) wird der Transporttrum 14a des Transportriemensystems durch Parallelverschiebung zur Verschiebeachse 34 senkrecht auf den Leitungspfad 13 zu verschoben. Durch Drücken in Richtung Auslaufseite (Pfeilrichtung 39 in Fig. 5) wird der Transporttrum 14b des Transportriemensystems durch Parallelverschiebung zur Verschiebeachse 34 senkrecht auf den Leitungspfad 11 zu horizontal verschoben.

Zum gleichen Zweck sind auch die beiden auf jeweils einer seitlichen Tragsäule 12 lagernden Mitnahmeriemensysteme bestehend aus den Mitnahmeriemen 19 bzw. 22, den Antriebszahnrädern 23, den Umlenkrollen 28 und den Stützrollen 29 auf jeweils einer mit dem Lagerschlittensystem 20 verschiebbar gelagerten Verschiebeplatte bzw. einem Verschiebeschlitten 40 angeordnet. Die Verschiebeplatten 40 sind jeweils mit einer z.B. pneumatisch betriebenen, sich am Lagerplattensystem 20 abstützenden Kolbenzylindereinheit 41, die jeweils mit einer Schiebestange 42 mit der Verschiebeplatte 40 in Verbindung steht, in Doppelpfeilrichtung 43 verschiebbar derart, daß die Transportriemen bzw. Fördergurte 19, 22 mit ihren Transporttrums 24, 25 horizontal senkrecht zu dem jeweiligen Leitungspfad 11, 13 hin verschiebbar sind. In der Transportstation 7 sind daher die Transporttrums 14a, 14b, 24, 25 parallel zu den Leitungspfaden 11, 13 verlaufend angeordnet.

Die Antriebszahnräder 23 sind während des Betriebes der Zuführeinrichtung 4 ununterbrochen derart angetrieben, daß die Transporttrums 24, 25 ständig mitlaufen. Die Drehrichtung des ebenfalls dauernd laufenden Antriebszahnrads 15 wechselt bzw. reversiert jeweils während der Verschiebung von einem Leitungspfad 11 zum anderen Leitungspfad 13 derart, daß jeweils die Transporttrums bzw. Fördertrums 14a, 14b des Transportriemens 14 mit den Transporttrums bzw. Fördertrums 24, 25 der Mitnahmeriemen 19, 22 in die gleiche Richtung und mit gleicher Geschwindigkeit laufen.

Diesem Gleichlauf entsprechend sind die Antriebe miteinander gekoppelt, wobei teleskopartig ausgebildete Antriebswellen 44, deren Teile drehfest ineinanderstecken, unterhalb der Antriebszahnräder 15, 23 mit den Antriebszahnrädern in Verbindung stehen und zu einem auf der Grundplatte 1 angeordneten Getriebesystem 51 laufen (Fig. 6, 7). Die Antriebswellen 44 ermöglichen jeweils aufgrund eines oberen Kardangelenks 45 und eines unteren Kardangelenks 46 sowie die teleskopartige Verschieblichkeit eine Abwinklung der Antriebswellen 44 beim Verschieben der Riemensysteme in Pfeilrichtungen 48, 49, 50 bzw. 52, 53, 54 insbesondere auch während des Antriebs, das heißt, bei sich drehenden Wellen 44.

Das Getriebe des Getriebesystems 51 steht über ein an der mittleren Antriebswelle 44 des Transportriemensystems fest angeordneten Zahnrad 55 und einem Zahnriemen 56 mit einem nicht dargestellten Motor in Verbindung.

Fig. 4 und 5 verdeutlichen das wechselnde Fördern der Förder- bzw. Transportstation 7. In Fig. 4 ist dargestellt, daß der Transporttrum 14b des Transportriemensystems zusammen mit dem Transporttrum 24 des einen Mitnahmeriemensystems die Leitung 9 des Leitungspfades 11 klemmt und fördert, wenn das Transportsystem angetrieben wird. In Fig. 5 ist dargestellt, daß das Transportriemensystem zum Leitungspfad 13 parallel verschoben zur Achse 34 versetzt ist und der Transporttrum 25 des anderen Mitnahmeriemensystems dem Transporttrum 14a des Transportriemensystems zugeschaltet ist, so daß eine Leitung 9 des Leitungspfads 13 gefördert werden kann.

Die Leitungen 9 werden wie bereits beschrieben in einer vertikalen Ebene 129 im Abstand übereinander in Leitungspfaden 9a bzw. 11 bzw. 13 in der Zuführeinrichtung 4 gehaltert. Die zweigeteilte auf- und abfahrbar gelagerte Halterung besteht aus einem sich in Transportrichtung 5 erstreckenden ersten einlaufseitigen Rahmengestell 57 und einem zweiten auslaufseitigen Rahmengestell 58, wobei sich zwischen den beiden Gestellen 57, 58 die Transportstation 7 befindet.

Das Rahmengestell 57 weist von der Einlaufseite zur Auslaufseite in Folge einen vertikalen ersten Holm 59, eine daran am oberen Ende befestigte, sich horizontal erstreckende Traverse 60, eine nach unten abgestuft angeordnete zweite obere Traverse 62 sowie einen zweiten vertikalen, am Ende der zweiten Traverse 62 angeordneten Holm 63 auf. Längsmittig unter der Traverse 60 ist ein vertikaler Zwischenholm 64 an der Traverse 60 vorgesehen und unterhalb der Stufenkante 65 an der nach unten abgesetzten Traverse 62 ein weiterer vertikaler Holm 66 befestigt. Die Holme 66 und 63 stehen an ihren unteren Enden über eine untere horizontale Traverse 67 in fester Verbindung, so daß die Traversen 65 und 67 mit den Holmen 66 und 63 einen ersten viereckigen Rahmen 68 bilden, dessen untere Traverse 67 sich etwa in Höhe des Lagerplattensystems 22 befindet.

Das der Transportstation 7 nachgeordnete Rahmengestell 58 weist einen weiteren viereckigen Rahmen 69 auf, der etwa gleich groß dimensioniert und in gleicher Höhe angeordnet ist wie der Rahmen 68. Der weitere Rahmen 69 besteht aus der oberen horizontalen Traverse 70, der unteren horizontalen Traverse 71 und den beiden vertikalen Seitenholmen 72, 73. Etwa in ihrer Längsmitte stehen die Traversen 70, 71 mit einem vertikalen Zwischenholm 74 in Verbindung.

Die untere Traverse 71 überragt ein Stück die Ansatzstelle des vertikalen Seitenholms 73 und lagert teleskopartig verschiebbar einen Traversenarm 75a, an dessen freiem auslaufseitigen Ende eine sich vertikal nach oben erstreckende Düsenleiste 76 angeordnet ist. Die Verbindung zwischen dem Traversenarm 75a und der Düsenleiste 76 erfolgt mittels eines Gelenks, vorzugsweise eines Kugelgelenks, zumindest mit einem Gelenk, das um eine vertikale Achse scharniert. Der Sinn und Zweck der gelenkigen Anordnung und der teleskopartigen Lagerung wird weiter unten erläutert.

In den Holmen 59, 64, 61, 63, 72, 73 und der Düsenleiste 76 sind für die Leitungspfade 9a, 11, 13 jeweils fluchtende Löcher 77 vorgesehen, so daß die Leitungen 9 in jeder der Zuführeinrichtungen horizontal gelagert werden. In den Löchern 77 der Holme 61 und 63 ebenso wie in den Holmen 72, 74, 73 und der Düsenleiste 76 stecken - die Leitungspfade bildend - die Enden sogenannter Federstränge 78, die rohrartig ausgebildet sind und aus Windungen aus schraubenfederförmig gewickelten Drähten bestehen. Die Federstränge sind elastisch sowohl biegsam als auch dehnbar. Anstelle der Federstränge 78 können auch rohrförmige Stränge aus einem anderen elastisch bieg- und dehnbaren Material verwendet werden. Die im Holm 72 steckenden Federstränge 78 sind durchgängig bis zur Düsenleiste 76 und sind in den Holmen 74 und 73 sowie in der Düsenleiste 76 festsitzend angeordnet (Fig. 8, 9). Sie können einlaufseitig ein Stück in Richtung Transportstation 7 aus dem Holm 72 herausragen. Der Sinn und Zweck der elastischen Rohre 78 wird weiter unten erläutert.

Die Traversen 62, 67 sowie die Traversen 70, 71 werden mit Führungen 79 an vertikalen Schienen 80 auf- und abfahrbar geführt. Die Schienen 80 sitzen an vertikal stehenden, im Bereich der Seitenkanten 2 der Grundplatte 1 angeordneten Säulen 81. Die Säulen 81 stehen an ihrem Kopfende mit einer Traverse 82 in Verbindung, die sich auslaufseitig fortsetzt und oberhalb der Düsenleiste 76 endet. Im freien Endbereich trägt die Traverse 82 einen sich quer zur Transportrichtung 5 erstreckenden Lagerarm 83, an dem ein sich ebenfalls quer zur Transportrichtung 5 erstreckender oberer Verfahrschlitten 84 auf Führungen 85 quer verfahrbar lagert (Doppelpfeilrichtung 84a). Unterhalb des Lagerarms 83 ist auf der Grundplatte 1 ein sich ebenfalls quer zur Transportrichtung 5 erstreckender Lagerbalken 86 angeordnet, der einen unteren Verfahrschlitten 87 an Führungen 88 quer verfahrbar lagert. Die Schlitten 84, 87 sind in einer vertikalen Zone untereinander angeordnet und stehen über zwei vertikale, die Düsenleisten auf- und abfahrbar lagernde Verfahrschienen 89, von denen nur die der abgebildeten Zuführeinrichtung 4 dargestellt ist, weil die andere Zuführeinrichtung nicht gezeigt ist, miteinander in Verbindung. Die andere Verfahrschiene der zweiten nicht abgebildeten Zuführeinrichtung 4 erstreckt sich parallel im Abstand zur dargestellten Verfahreschiene 89 und lagert in der abgebildeten Ausnehmung 90 der Verfahrschlitten 84, 87. Mit dieser Einrichtung können die Schienen 89 in Doppelpfeilrichtung 84a verfahren werden, so daß jede Düse 10 vor die Verarbeitungsstation 124 gefahren werden kann. Dazu dient ein nicht dargestelltes Antriebsmittel, z.B. eine Kolbenzylinderanordnung. Dadurch, daß der Arm 75 gelenkig an der Leiste 76 angeordnet ist und elastisch bieg- und dehnbare Federstränge 78 verwendet werden, wird die Verfahrbarkeit der Schienen 98 gewährleistet.

Im freien Endbereich tragen die Säulen 81 jeweils einen Lagerbock 94, 95. Die Lagerböcke 94, 95 tragen drehbar eine sich von einem zum anderen Lagerbock horizontal und parallel zur Transportrichtung 5 erstreckende Welle 96. Die Welle 96 durchgreift die Lagerböcke 94, 95 jeweils ein Stück, wobei an dem auslaufseitig überragenden Ende ein Mitnehmerzahnrad 97 gefolgt von einem Antriebsübertragungszahnrad 98 und am einlaufseitigen überragenden Ende ein Mitnahmezahnrad 99 befestigt sind. Im Fußbereich der Säulen 81 ist an den Säulen vertikal unterhalb jedes Mitnahmezahnrades 97, 99 ein Umlenkzahnrad 100, 101 drehbar gelagert.

Über die Zahnräder 99, 100 ist ein endlicher Zahnriemen 102 und über die Zahnräder 97, 101 ein endlicher Zahnriemen 103 geführt. Das obere Ende des Zahnriemens 102 ist bei 104 an der Traverse 62 und das untere Ende dieses Zahnriemens ist bei 105 an der Traverse 67 befestigt. Dementsprechend ist das obere Ende des Zahnriemens 103 bei 106 an der Traverse 70 und das untere Ende dieses Zahnriemens 103 bei 107 an der Traverse 71 befestigt. Im Zusammenhang damit wird das Antriebszahnrad 98 von einem Endlosriemen 93 umschlungen, der nach oben geführt ein Zahnrad 92 der Antriebseinrichtung eines auf der Traverse 82 lagernden Motors 91 umschlingt.

Die Antriebseinrichtung bzw. der Motor 91 dreht die Welle 96 und hebt oder senkt je nach Drehrichtung dabei vertikal und synchron die beiden Rahmengestelle 57, 58 mit den darin gelagerten Leitungen 9 in Doppelpfeilrichtung 116 und positioniert jeweils eine vorbestimmte Leitung 9 zwischen die Transportgurte der feststehenden Transportstation 7. Die Transporteinrichtung 7 wird daraufhin für den Transport der positionierten Leitung eingeschaltet und fördert ein Leitungsstücke dieser Leitung aus der Düse 10 der Düsenleiste 76. Ein dem geförderten Leitungsstück entsprechendes Leitungsstück wird dabei gleichzeitig aus der Vorratseinrichtung einlaufseitig in die Zuführeinrichtung 4 gezogen.

Von der Außenseite her, das heißt von der Seite die zur Außenkante 2 der Grundplatte 1 weist her sind Klemmlöcher 108 in die Holme 63 und 72 eingebracht, die senkrecht in die Leitungsdurchgangslöcher 77 münden. In den Klemmlöchern 108 sitzt jeweils eine an sich bekannte Klemmeinrichtung 109 mit einem Klemmriegel 109a, der eine im Loch 77 befindliche Leitung federbelastet dauernd gegen ein Widerlager 109b wirkend klemmt, wobei der Klemmriegel 109a eine dafür vorgesehene Ausnehmung im Federstrang 78 durchgreift. In Höhe der Fördertrums der Transporteinrichtung 7 ist an jeder Säule 81 eine Zugeinrichtung 110 gelagert, die einen Greifer 111 aufweist der einen Ring 114 der Klemmeinrichtung 109 hintergreifen kann. Der Greifer 111 steht mit einer z.B. pneumatisch betriebenen Kolbenzylindereinheit 112 in Verbindung derart, daß der Greifer 111 horizontal in Doppelpfeilrichtung 115 zum Holm hin und zurück bewegt werden kann.

Somit kann der Greifer 111, wenn er einen Ring bzw. Greifvorsprung 114 der Klemmeinrichtung 109 hintergriffen hat und gezogen wird, die Klemmung der Leitung 9 aufheben. Nach dem Öffnen des Greifers 111 kann die Klemmeinrichtung 109 unter eigener Federkraft zur Leitung 9 zurückfahren und letztere wieder klemmen. Der Sinn und Zweck der Klemmeinrichtung wird weiter unten erläutert.

Die jeweilig eine Vielzahl an Leitungen 9 aufweisenden Leitungspfade 9a bzw. 11, 13 der beiden Zuführeinrichtungen 4, von denen nur eine in den Fig. 1, 2 und 3 dargestellt ist, bilden einen keilförmigen Innenraum 117. Die Leitungsrückzugstation 8 befindet sich jeweils außerhalb dieses Raumes und außenseitig der jeweiligen Leitungspfade 9a bzw. 11, 13 im Bereich zwischen den beiden Holmen 74, 73 (Fig. 8, 9). In den Holmen 74, 73 sind die Federstränge 78 festgeklemmt. Die Station 8 weist eine vertikale Lagerleiste 120 auf, die an den Traversen 70, 71 befestigt ist. Sie lagert eine Bogenbildungseinrichtung 121, die einen in Richtung Leitungspfad 11 bzw. 13 bogenförmig vorspringenden vertikal ausgerichteten Zylinderabschnitt 122 aufweist, der mit einer Schiebestange 123 in einem Loch der Leiste 120 verschiebbar lagert, wobei die Schiebestange 123 an der der Zylinderfläche abgewandten Abschnittsfläche angeordnet ist. Die Schiebestange 123 steht mit dem Kolben einer Kolbenzylindereinheit 118 in Verbindung, die sich an der Leiste 120 abstützt (nicht dargestellt). Der Zylinderabschnitt 122 hat zweckmäßigerweise eine Höhe die es erlaubt, mehrere Leitungspfade 9a bzw. 11, 13 bzw. Federstränge 78 zu erfassen. Die Mündungen der Düsen 10 der Leitungspfade 9a bzw. 11, 13 befinden sich in einer vertikalen, sich quer zur Transportrichtung 5 erstreckenden Ebene (Fig. 8, 9). In Höhe der Transporttrums der Transporteinrichtung 7 befindet sich eine Messereinrichtung 124 einer nicht dargestellten Bearbeitungseinrichtung einer Leitungsbearbeitungsmaschine, deren einlaufseitige Begrenzung in der Ebene der Mündungen der Düsen 10 liegt. Da die Messer der Messereinrichtung 124 mit Abstand von der einlaufseitigen Begrenzung angeordnet sind, verbleibt nach dem Trennen einer Leitung 9 mit den Messern ein kurzer Leitungsüberstand 9b, der aus der Mündung der Düse 10 herausragt. Dieser Überstand 9b stört beim vertikalen Verfahren der Rahmengestelle 57, 58; die Leitungsenden können zerquetscht oder verbogen werden, so daß sie beim späteren Vortrieb unkontrolliert gegen Einrichtungen der Leitungsbearbeitungsmaschine stoßen, was zu Störfällen führt. Aus diesem Grund werden beim Leitungswechseln, also während des Auf- oder Abfahrens der Rahmengestelle zweckmäßigerweise schon kurz vorher alle Leitungen 9 der Leitungspfade 9a bzw. 11, 13 in die Düsen 10 zurückgezogen. Nach der Positionierung einer neuen Leitung vor der Bearbeitungseinrichtung 124 der Leitungsbearbeitungsmaschine wird die Rückzugstellung der Leitungen 9 wieder aufgehoben, so daß alle Leitungsenden mit dem jeweiligen Überstand 9b wieder aus den Mündungen der Düsen 10 herausragen.

Die erfindungsgemäße Leitungsrückzugstation arbeitet dafür wie folgt (siehe Fig. 8, 9). Soll eine Leitung 9 gewechselt werden, werden die Klemmeinrichtungen 109 zumindest im Holm 72, zweckmäßigerweise auch im Holm 63 aktiviert und die Leitungen 9 geklemmt. Die Bogenbildungseinrichtung 121 wird in Richtung der Leitungspfade 9a bzw. 11, 13 vorgefahren. Die Zylinderwandung des Zylinderabschnitts drückt zum Innenraum 117 gerichtete Bögen in die Federstrangbereiche 78a der Federstränge 78, die sich zwischen den Holmen 74, 73 befinden und in letzteren festgeklemmt sind. Die Federstrangabschnitte 78a biegen und dehnen sich dabei elastisch, so daß der Abschnitt 78a verlängert wird. Die Leitungen 9, die in den Federsträngen 78 von der Klemmung 109 bis zur Mündung der Düse 10 frei verschieblich lagern, bilden ebenfalls einen Bogen im Bogenbereich der Federstrangbereiche 78a, wodurch die gerade axiale Erstreckungslänge jeder Leitung 9 verkürzt wird, so daß die freien Enden der Leitungen 9 in die Düsen 10 zurückgezogen werden. Danach werden die Rahmengestelle 57, 58 verfahren bis sich die Mündung der Düse einer ausgewählten Leitung 9 vor dem Eingang der Bearbeitungseinrichtung 124 der Leitungsbearbeitungsmaschine befindet. Danach wird der Zylinderabschnitt der Bogenbildungseinrichtung zurückgefahren, wobei sich die gebogenen Federstrangabschnitte 78a unter Einwirkung ihrer elastischen Rückstellkräfte wieder zu einer geraden Strecke rückbilden und verkürzen und die Leitungsbögen wieder herausdrücken, so daß die Leitungsenden aus den Mündungen der Düsen 10 mit ihrem Überstand 9b herausgeschoben werden.

Eine erfindungsgemäße Leitungsrückzugstation arbeitet somit nach einem Leitungsauslenkungsverfahren, mit dem eine Leitung aus ihrer geraden axialen Ausrichtung ausgelenkt wird, wobei sie in Transportrichtung vor der Auslenkung festgeklemmt wird, so daß das in Transportrichtung nach der Ausnehmung angeordnete Leitungsende in Richtung Auslenkung bzw. entgegen der Transportrichtung zurückgezogen wird. Dafür kann die Form der Auslenkung beliebig sein. Die Rückführung des Leitungsendes kann durch Aufhebung der Auslenkung bei Ausnutzung der Wirkung eigenelastischer Kräfte der Leitung erfolgen. Sie kann aber auch durch Einwirkung der Auslenkeinrichtung erfolgen, indem die Auslenkeinrichtung die Leitung aus der Auslenkung wieder in die Ausgangsstellung zurückführt oder drückt. Vorteilhaft ist - wie oben beschrieben - eine Auslenkeinrichtung zu verwenden, die beim Auslenken elastische Rückstellkräfte in sich entwickelt, die bei Aufhebung der Auslenkkraft die Auslenkeinrichtung wieder in ihre Ausgangsstellung verbringen und dabei auch die ausgelenkte Leitung in ihre Ausgangsstellung führen. Nach der Erfindung gelingt es somit mit sehr geringem Aufwand und kurzen Rückzugwegen das Leitungswechseln störungsfrei und schnell auszuführen.

Nach einer besonderen Ausführungsform der Erfindung werden wie oben beschrieben zwei Zuführeinrichtungen zusammengestellt, die mit einer einzigen, nicht dargestellten Leitungsbearbeitungsmaschine zusammenarbeiten, von der nur andeutungsweise in den Figuren 8 und 9 ein Teil einer Schneideinrichtung 124 gezeigt ist. Die Anordnung der beiden Zuführeinrichtungen schafft die Möglichkeit, das Wechseln in der einen Zuführeinrichtung vorzubereiten, während aus der anderen Zuführeinrichtung noch Leitungen in die Leitungsbearbeitungsmaschine gefördert werden.

Der Transportstation 7 ist einlaufseitig eine Leitungsrichtstation 6 vorgeordnet, die wie üblich aus zwei Richtrollensätzen 6a, 6b besteht. Jeder Richtrollensatz 6a, 6b weist eine obere und eine untere Rollenbahn 127, 128 mit jeweils in Transportrichtung hintereinander angeordneten Kehlrollen als Richtrollen 125 auf. Die Richtrollen 125 sitzen drehbar auf senkrecht zur Transportrichtung 5 angeordneten Rollenachsen 126, wobei die Achsen 126 der unteren Rollenbahn 128 zu den Achsen 126 der oberen Rollenbahn 127 in Transportrichtung jeweils eine Weglänge "a" versetzt zueinander angeordnet sind (Fig. 14).

Die Kehlungen der Rollen 125 der gegeneinander gefahrenen Rollenbahnen 127, 128 bilden in Transportrichtung 5 einen Leitungskanal, durch den eine Leitung 9 paßt. Der Kanaldurchmesser wird auf den Durchmesser der Leitung 9 bzw. auf den Leitungstyp eingestellt, die bzw. der verarbeitet werden soll.

Wesentlich ist, daß die senkrecht zur Transportrichtung 5 liegenden Achsen 126 der Richtrollen 125 nicht horizontal oder vertikal sondern mit einem Winkel β (Fig. 11) von vorzugsweise 45° zur Vertikalebene 129, in der sich die Leitungspfade 9a bzw. 11, 13 befinden, hin geneigt angeordnet sind, wobei alle Achsen 126 eines Richtrollensatzes 6a bzw. 6b parallel zueinander liegen und die Achsen 126 des Richtrollensatzes 6a zu den Achsen 126 des Richtrollensatzes 6b senkrecht ausgerichtet sind. Aus der Schrägstellung der Achsen 126 resultiert, daß auch die Scheibenebenen der scheibenförmigen Richtrollen jeweils mit einem entsprechenden Winkel α (Fig. 10) geneigt zur Vertikalebene 129 ausgerichtet sind.

Die Richtrollensätze 6a, 6b sind gleich ausgebildet.

Die untere Rollenbahn 128 des Richtrollensatzes 6a lagert im rollenseitigen freien oberen Endbereich eines Verfahrschlittens 130 (Fig. 14), wobei die Achsen 126 der Rollen 125 in Transportrichtung 5 in nebeneinander angeordneten Lagerböcken 131 sitzen und die Lagerböcke 131 im freien Endbereich jeweils in einem Führungssteg 132 auslaufen, die rollenseitig zur Rolle hin abgeschrägt sind, so daß ein Einführtrichter 133 für eine Leitung 9 gebildet wird. Die Führungsstege 132 greifen in zwischen den Lagerböcken 131 vorgesehene Lücken 132a. Die Rollen 125 stecken in sich in Transportrichtung 5 erstreckenden Schlitzen 134 der Lagerböcke 131, wobei ihre Kehlung in den Einführtrichter 133 mündet. Der Verfahrschlitten 130 wird an einem Führungssystem 135 in Doppelpfeilrichtung 136 auf einer Schrägen zur Vertikalebene 129 verschiebbar gelagert und mittels eines nicht dargestellten Antriebs, z.B. einer sich am Führungssystem 135 abstützenden, pneumatisch betriebenen Kolbenzylindereinheit in Doppelpfeilrichtung 136 verfahren. Das Führungssystem 135 ist an einer Lagerplatte 137 befestigt, die ihrerseits auf einem auf der Grundplatte 1 angeordneten Lagergestell 138 ruht (Fig. 3).

Die obere Rollenbahn 127 des Richtrollensatzes 6b lagert wie die untere Rollenbahn 128 des Richtrollensatzes 6a im rollenseitigen freien unteren Endbereich eines Verfahrschlittens 139, wobei dieser freie Endbereich ebenso ausgebildet ist, wie beim Verfahrschlitten 130. Der Verfahrschlitten 139 wird an einem Führungssystem 140 in Doppelpfeilrichtung 141 auf einer Schrägen zur Vertikalebene 129 verschiebbar gelagert und ebenfalls mit einem nicht dargestellten Antriebsmittel, z.B. einer sich am Führungssystem 140 abstützenden pneumatisch betriebenen Kolbenzylindereinheit in Doppelpfeilrichtung 141 verfahren. Das Führungssystem 140 lagert an einem auf der Grundplatte 1 angeordneten Lagergestell 142.

Die obere Rollenbahn 127 des Richtrollensatzes 6a ist im rollenseitigen freien Endbereich eines Verfahrschlittens 143 in einer Einrichtung untergebracht, die der gleicht, in der die obere Rollenbahn 127 des Richtrollensatzes 6b bzw. in der die untere Rollenbahn 128 des Richtrollensatzes 6a sitzt. Der Verfahrschlitten 143 wird an einem Führungssystem 144 in Doppelpfeilrichtung 145 auf einer Schrägen zur Vertikalebene 129 verschiebbar gelagert und mittels eines nicht dargestellten Antriebs, z.B. einer sich am Führungssystem 144 abstützenden pneumatisch arbeitenden Kolbenzylindereinheit verfahren, wobei der Schlitten 143 gegen einen im Führungssystem 144 angeordneten, vorzugsweise feststehenden, gegebenenfalls aber auch verstellbaren Anschlag stößt. Das Führungssystem 144 lagert an einem Lagergestell 147, das auf der Grundplatte 1 angeordnet ist.

Die untere Rollenbahn 128 des Richtrollensatzes 6b lagert mit den gleichen Mitteln wie die obere Rollenbahn 127 des Richtrollensatzes 6a im freien rollenseitigen Endbereich eines Verfahrschlittens 148, der an einem Führungssystem 149 in Doppelpfeilrichtung 150 auf einer Schrägen zur Vertikalebene 129 verschiebbar lagert und mittels eines Antriebs, z.B. einer sich am Führungssystem 149 abstützenden pneumatisch arbeitenden Kolbenzylindereinheit 151 gegen einen im Führungssystem 149 angeordneten Anschlag verfahren werden kann. Das Führungssystem 149 stützt sich an einem auf der Grundplatte 1 sitzenden Lagergestell 152 ab.

Aus der beschriebenen Anordnung resultiert, daß die zusammengehörenden Rollenbahnen eines Rollenbahnensatzes 6a, 6b auf einer Schrägen aufeinanderzu und voneinanderweg bewegt werden können.

Nach der Erfindung arbeitet die erfindungsgemäße Richtstation 6 automatisch, indem der Durchmesser des Leitungskanals automatisch eingestellt wird. Zu diesem Zweck sind die bereits beschriebenen fest eingestellten Anschläge in den Führungssystemen der Verfahrschlitten 143 und 148 vorgesehen. Für die Verfahrschlitten 130 und 139 ist ein Anschlagsystem vorgesehen, das für jede Leitung einen Anschlag aufweist.

Eine erfindungsgemäße Anschlageinrichtung 153 ist auf der Seite der Vertikalebene 129, auf der sich die Verfahrschlitten 130, 139 befinden, zwischen den Verfahrschlitten positioniert. Sie weist ein sich jeweils am zugewendeten Teil der Lagergestelle 138, 142 abstützendes Führungssystem 154 auf, in dem ein Anschlagschlitten 155 horitzonal in Richtung Vertikalebene 129 in Doppelpfeilrichtung 156 verschiebbar lagert. Der Anschlagschlitten 155 weist an seinem vertikalebeneseitigen Ende einen Anschlagkopf 157 auf. Mit einer Kolbenzylindereinheit 158, die sich am Führungssystem 154 abstützt, ist der Anschlagschlitten in Doppelpfeilrichtung 156 verfahrbar.

Beidseits des Anschlagkopfes 157 ist an dem Kopf eine sich horizontal vom Kopf weg und parallel zur Transportrichtung 5 erstreckende Gegenanschlagleiste 159, 160 angesetzt, wobei die Leiste 159 flügelartig um ihre horitzontale Längsachse um 90° verdreht zur Leiste 160 ausgerichtet ist.

Im freien Endbereich jeder Leiste 159, 160 ist eine Anschlagschraube 161, 162 verdrehbar eingeschraubt, wobei der Anschlagkopf der Schraube 161 schräg nach unten und der Anschlagkopf der Schraube 162 schräg nach oben weist. Der Anschlagkopf 161 der Anschlagleiste 159 ragt in den Bewegungsweg des Verfahrschlittens 130, der mit einem Anschlagelement bzw. einer Anschlagkante versehen ist, die gegen den Anschlagkopf 161 stoßen kann. Gleichermaßen ragt der Anschlagkopf 162 der Anschlagleiste 160 in den Bewegungsweg des Verfahrschlittens 139, der ebenfalls mit einem Anschlagelement versehen ist, gegen das der Anschlagkopf 162 stoßen kann.

Erfindungsgemäß wirkt der Anschlagkopf 157 des Anschlagschlittens 155 mit Gegenanschlagköpfen 163 einer vertikal am Holm 64 fest angeordneten Gegenanschlagleiste 165 zusammen. Die Gegenanschlagköpfe 163 sitzen fest an horizontal ausgerichteten Stiften 164, die ein Gewinde tragen und in einem entsprechenden senkrecht zur Vertikalebene 129 angeordneten Gewinde in der Gegenanschlagleiste 165 eingeschraubt sind. Dabei bestimmt die Einschraubtiefe die Weite, mit der jeweils der Gegenanschlagkopf 163 aus der Gegenanschlagleiste 165 herausragt. In Fig. 11 ist erkennbar, daß die Gegenanschlagköpfe 163 unterschiedlich weit aus der Leiste 165 herausragen. Die Köpfe 163 sind in einer Höhe angeordnet, die jeweils der Höhe eines Leitungspfades 9a entspricht, so daß ein Kopf 163 jeweils einer Leitung 9 zugeordnet ist. Die Stellung der Köpfe 163 wird der Dicke oder dem Typ oder dergleichen der zugeordneten Leitung entsprechend vorab gewählt, so daß während des Betriebs der Leitungszuführeinrichtung 4 keine weitere Einstellung mehr erforderlich ist. Da die Gegenanschlagleiste 165 fest an dem vertikalen Holm 64 sitzt, wird sie mit diesem in Doppelpfeilrichtung 116 verfahren.

Für das Wechseln einer Leitung wird der Schlitten 155 von der Leiste 165 weggefahren und sämtliche Verfahrschlitten der Richtstation 6 auseinandergefahren. Durch die Schrägstellung der Verfahrschlitten wird dabei ein Freiraum geschaffen, in dem die Leitungen sowie die Leiste 165 mit den Köpfen 163 frei in Doppelpfeilrichtung 116 verfahrbar sind. Nach Positionierung einer neuen Leitung fährt der Schlitten 155 gegen den in seinem Verfahrweg befindlichen Kopf 163 und bestimmt damit die Lage der Anschlagköpfe der Schrauben 161, 162. Anschließend werden die Verfahrschlitten aufeinanderzugefahren, wobei die Verfahrschlitten 130 und 139 gegen die Köpfe der Anschlagschrauben 161, 162 stoßen, wodurch der Durchmesser des Leitungskanals bestimmt wird.

## Patentansprüche

1. Leitungszuführeinrichtung mit Leitungswechsler für Leitungsverarbeitungsmaschinen, mit zumindest:
- einer Richtstation (6)
- einer Transportstation (7)
- einer Leitungsrückzugstation (8),
**dadurch gekennzeichnet, daß**
a) mehrere sich von einer Leitungseinlaufseite zur Leitungsauslaufseite durch die Leitungszuführeinrichtung (4) erstreckende horizontale Leitungspfade (9a) für Leitungen (9) vertikal im Abstand übereinander und parallel zueinander angeordnet sind, die auslaufseitig jeweils in einer Auslaufdüse (10) enden,
b) die Leitungspfade (9a) in einem vertikal auf- und abverfahrbaren Rahmengestell (57, 58) untergebracht sind,
c) in Höhe eines Transportpfades (9c) einer Leitung (9) die Transportstation (7) in eine Lücke des Rahmengestells greifend angeordnet ist,
d) die Leitungsrückzugstation (8) der Transportstation (7) in Transportrichtung (5) nachgeordnet ist und eine Leitungsauslenkeinrichtung (121) aufweist, die durch Auslenkung zumindest der im Transportpfad (9c) befindlichen und der einzuwechselnden Leitung (9) das Zurückziehen der jeweiligen Leitung (9) in die Düse (10) bewirkt.

2. Leitungszuführeinrichtung nach Anspruch 1,
**dadurch gekennzeichnet,**
**daß** die Leitungsauslenkeinrichtung (121) derart ausgebildet ist, daß sie gleichzeitig mehrere Leitungen (9) auslenken und in die Düsen zurückziehen kann.

3. Leitungszuführeinrichtung nach Anspruch 1 und/oder 2,
**dadurch gekennzeichnet,**
**daß** die Leitungsauslenkeinrichtung (121) eine Bogenbildungseinrichtung ist, die einen in Richtung Leitungspfad (11 bzw. 13) bogenförmig vorspringenden vertikal ausgerichteten Zylinderabschnitt (122) aufweist, der mit einer gestellabgestützten Kolbenzylindereinheit (118) in Verbindung steht, so daß er gegen den Leitungspfad (11 bzw. 13) und wieder zurück verschoben werden kann.

4. Leitungszuführeinrichtung nach einem oder mehreren der Ansprüche 1 bis 3,
**dadurch gekennzeichnet, daß** der Leitungspfad im Bereich der Leitungsrückzugstation ein Rohr (78) aus einem elastisch bieg- und dehnbaren Material, insbesondere ein Federstrang ist und die Auslenkeinrichtung (121) auf einen Abschnitt (78a) des Rohres (78) einwirkt, wobei der Rohrabschnitt (78a) beidseits festgeklemmt ist, so daß der Rohrabschnitt (78) beim Auslenken elastisch gebogen und gedehnt wird.

5. Leitungszuführeinrichtung nach Anspruch 4,
**dadurch gekennzeichnet, daß** die in dem Rohr (78) geführte Leitung (9) einlaufseitig des Rohrabschnitts (78a) mit einer Klemmeinrichtung festklemmbar ist.

6. Leitungszuführeinrichtung nach einem oder mehreren der Ansprüche 1 bis 5,
**dadurch gekennzeichnet,**
**daß** die Leitungstransportstation (7) in Höhe des Transportpfades (9c) stationär angeordnet und derart ausgebildet ist, daß sie auf die Transportpfade (9c) zweier nebeneinander angeordneter V-förmig aufeinanderzulaufender Zuführeinrichtungen (4) einwirkt.

7. Leitungszuführeinrichtung nach Anspruch 6,
**dadurch gekennzeichnet,**
**daß** die Transportstation (7) im wesentlichen aus einem Transportmittel für eine Leitung (9) mit einem Förderriemensystem (21a) mit endlos um Umlenkrollen geführten antreibbaren Riemen besteht, wobei das Riemenfördersystem (21a) horizontal mit vertikal ausgerichteten Rollenachsen und hochkant stehenden Riemen angeordnet ist.

8. Leitungszuführeinrichtung nach Anspruch 6 und/oder 7,
**dadurch gekennzeichnet,**
**daß** das Riemenfördersystem (21a) einen zwischen den Leitungspfaden (11, 13) angeordneten innen verzahnten Transportgurt (14) aufweist, dessen aktiv beim Transport einer Leitung arbeitende Transporttrums (14a, 14b) mit etwas Spiel zwischen den konisch verlaufenden Leitungspfaden (11, 13) der beiden Leitungszuführeinrichtungen (4) sitzen und somit ebenfalls konisch verlaufen, wobei der Transportriemen (14) leitungsauslaufseitig ein antreibbares Zahnrad (15) umschlingt, zur Leitungseinlaufseite hin mit parallel zu den Leitungspfaden (11, 13) sich erstreckenden seitlichen Transporttrums (14a, 14b) zu Umlenkrollen (17) und von dort V-förmig zu einer einlaufseitigen Gegenlagerrolle (18) läuft, die der Riemen (14) ebenfalls umschlingt.

9. Leitungszuführeinrichtung nach Anspruch 8,
**dadurch gekennzeichnet,**
**daß** zwischen dem Zahnrad (15) und den Umlenkrollen (17) die Transporttrums (14a, 14b) über zwischen den Trums angeordnete Stützrollen (16) laufen.

10. Leitungszuführeinrichtung nach einem oder mehreren der Ansprüche 6 bis 9,
**dadurch gekennzeichnet,**
**daß** beidseits neben dem Transportriemen (14) jeweils ein antreibbarer, horizontal senkrecht zum Leitungspfad (11) bzw. (13) verschiebbar gelagerter Mitnahmeriemen (19, 22) angeordnet ist.

11. Leitungszuführeinrichtung nach Anspruch 10,
**dadurch gekennzeichnet,**
**daß** die Mitnahmeriemen (19, 22) gleich aufgebaut und spiegelbildlich zueinander angeordnet sind.

12. Leitungszuführeinrichtung nach Anspruch 10 und/oder 11,
**dadurch gekennzeichnet,**
**daß** die Mitnahmeriemen (19, 22) jeweils ein zum Antriebszahnrad (15) seitlich benachbart liegendes antreibbares Antriebszahnrad (23) umschlingen und jeweils mit einem transportriemenseitigen Transporttrum (24, 25) und einem außenseitigen Rücklauftrum (26, 27) zu einer Umlenkrolle (28) laufen, wobei die Umlenkrolle (28) den Umlenkrollen (17) seitlich benachbart angeordnet sind.

13. Leitungszuführeinrichtung nach Anspruch 12,
**dadurch gekennzeichnet,**
**daß** die Transporttrums (24, 25) über Stützrollen (29) geführt sind.

14. Leitungszuführeinrichtung nach einem oder mehreren der Ansprüche 6 bis 13,
**dadurch gekennzeichnet,**
**daß** das Transportriemensystem mit dem Transportriemen (14), dem Zahnrad (15), den Stützrollen (16), den Umlenkrollen (17) und der Gegenlagerrolle (18) als Einheit auf einen Verschiebeschlitten (30) montiert ist, der horizontal senkrecht zu den Leitungspfaden (11, 13) verschiebbar geführt gelagert ist.

15. Leitungszuführeinrichtung nach Anspruch 14,
**dadurch gekennzeichnet,**
**daß** zum Verschieben des Schlittens (30) ein Kulissenschiebersystem (32) vorgesehen ist, das eine am Schlitten (30) angeordnete Kulissenschieberplatte (33) mit einem gewinkelt zur in der Spiegelebene (21) liegenden Schiebeachse (34) verlaufendes Langloch (35) aufweist, das von einem sich an einem gestellfesten Teil abstützenden Bolzen (36) durchgriffen wird, wobei die Kulissenschieberplatte einlaufseitig an einer Schieberstange (36) angeordnet ist, die mit einer gestellabgestützten Kolbenzylindereinheit (37) in Verbindung steht.

16. Leitungszuführeinrichtung nach einem oder mehreren der Ansprüche 6 bis 15,
**dadurch gekennzeichnet,**
**daß** jedes Mitnahmeriemensystem bestehend aus dem Mitnahmeriemen (19 bzw. 22), dem Antriebszahnrad (23), der Umlenkrolle (28) und den Stützrollen (29) auf einem Verschiebeschlitten (40) angeordnet ist, der mit einer sich am Maschinengestell abstützenden Kolbenzylindereinheit (41) derart verschiebbar ist, daß die Transportriemen mit ihren Transporttrums (24, 25) horizontal senkrecht zu dem jeweiligen Leitungspfad (11, 13) hin verschiebbar sind.

17. Leitungszuführeinrichtung nach einem oder mehreren der Ansprüche 6 bis 16,
**dadurch gekennzeichnet,**
**daß** die Antriebszahnräder (23) während des Betriebs der Zuführeinrichtung (4) ununterbrochen derart angetrieben sind, daß die Transporttrums (24, 25) ständig mitlaufen und die Drehrichtung des Antriebszahnrades (15) wechselt, wobei auch die Drehrichtung der Antriebszahnräder (23) gegenläufig wechselt.

18. Leitungszuführeinrichtung nach einem oder mehreren der Ansprüche 6 bis 17,
**dadurch gekennzeichnet,**
**daß** teleskopartig ausgebildete Antriebswellen (44), deren Teile drehfest ineinanderstecken, unterhalb der Antriebszahnräder (15, 23) mit diesen in Verbindung stehen und zu einem auf einer Grundplatte (1) angeordneten Getriebesystem (51) laufen, wobei die Antriebswellen (44) jeweils ein oberes Kardangelenk (45) und ein unteres Kardangelenk (46) aufweisen.

19. Leitungszuführeinrichtung nach Anspruch 18,
**dadurch gekennzeichnet,**
**daß** das Getriebe des Getriebesystems (51) über einen Zahnriemen (56) mit einem Motor in Verbindung steht.

20. Leitungszuführeinrichtung nach einem oder mehreren der Ansprüche 1 bis 19,
**dadurch gekennzeichnet,**
**daß** die Leitungspfade (9a) in einer vertikalen Ebene (129) in einer zweigeteilten Halterung angeordnet sind, wobei die Halterung ein sich in Transportrichtung (5) erstreckendes erstes einlaufseitiges Rahmengestell (57) und ein zweites auslaufseitiges Rahmengestell (58) aufweist, wobei sich zwischen den beiden Rahmengestellen (57, 58) die Transportstation (7) befindet.

21. Leitungszuführeinrichtung nach Anspruch 20,
**dadurch gekennzeichnet,**
**daß** das Rahmengestell (57) von der Einlaufseite zur Auslaufseite in Folge einen vertikalen ersten Holm (59), eine daran am oberen Ende befestigte, sich horizontal erstrekkende Traverse (60), eine nach unten abgestuft angeordnete zweite obere Traverse (62) sowie einen zweiten vertikalen, am Ende der zweiten Traverse (62) angeordneten Holm (63) aufweist, längsmittig unter der Traverse (60) sich ein vertikaler Zwischenholm (64) an der Traverse (60) befindet und unterhalb der Stufenkante (65) an der nach unten abgesetzten Traverse (62) ein weiterer vertikaler Holm (66) befestigt ist und die Holme (66 und 63) an ihren unteren Enden über eine untere horizontale Traverse (67) in fester Verbindung stehen, so daß die Traverse (65 und 67) mit den Holmen (66 und 63) einen ersten viereckigen Rahmen (68) bilden, dessen untere Traverse (67) sich etwa in Höhe des Transportpfades (9c) befindet.

22. Leitungszuführeinrichtung nach Anspruch 20 und/oder 21,
**dadurch gekennzeichnet,**
**daß** das Rahmengestell (58) einen weiteren viereckigen Rahmen (69) aufweist, der etwa gleich groß dimensioniert und in gleicher Höhe angeordnet ist, wie der Rahmen (68) und aus der oberen horizontalen Traverse (67) und der unteren horizontalen Traverse (61) und den beiden vertikalen Seitenholmen (72, 73) besteht, wobei etwa in der Längsmitte der Traversen (70, 71) ein weiterer Zwischenholm (74) angeordnet ist, und daß die untere Traverse (71) ein Stück die Ansatzstelle des vertikalen Seitenholms (73) überragt und teleskopartig verschiebbar einen Traversenram (75a) lagert, an dessen freiem auslaufseitigen Ende eine sich vertikal nach oben erstreckende Düsenleiste (76) angeordnet ist, wobei die Verbindung zwischen dem Traversenarm (75a) und der Düsenleiste (76) mittels eines Gelenks erfolgt.

23. Leitungszuführeinrichtung nach einem oder mehreren der Ansprüche 1 bis 22,
**dadurch gekennzeichnet,**
**daß** in den Holmen (59, 64, 61, 63, 72, 73) und der Düsenleiste (76) für die Leitungspfade (9a) jeweils fluchtende Löcher (77) vorgesehen sind, so daß die Leitungen (9) in jeder der Zuführeinrichtungen (4) horizontal gelagert werden.

24. Leitungszuführeinrichtung nach einem oder mehreren der Ansprüche 1 bis 23,
**dadurch gekennzeichnet,**
**daß** in den Löchern (77) der Holme (61 und 63) ebenso wie in den Holmen (72, 74, 73) und der Düsenleiste (76) - die Leitungspfade bildend - die Enden von Federsträngen (78) stecken, die rohrartig ausgebildet sind und aus Windungen aus schraubenfederförmig gewickelten Drähten bestehen.

25. Leitungszuführeinrichtung nach einem oder mehreren der Ansprüche 1 bis 24,
**dadurch gekennzeichnet,**
**daß** die im Holm (72) steckenden Federstränge (78) durchgängig bis zur Düsenleiste (76) und in den Holmen (74 und 73) sowie in der Düsenleiste (76) festsitzend angeordnet sind.

26. Leitungszuführeinrichtung nach einem oder mehreren der Ansprüche 1 bis 25,
**dadurch gekennzeichnet,**
**daß** die Traversen (62, 67) sowie die Traversen (70, 71) mit Führungen (79) an vertikalen Schienen (80) auf- und abfahrbar geführt sind.

27. Leitungszuführeinrichtung nach Anspruch 26,
**dadurch gekennzeichnet,**
**daß** die Schienen (80) an vertikal stehenden Säulen (81) angeordnet sind, die an ihrem Kopfende mit einer Traverse (82) in Verbindung stehen, die auslaufseitig fortgesetzt ist und oberhalb der Düsenleiste (76) endet, wobei im freien Endbereich die Traverse (82) einen sich quer zur Transportrichtung (5) erstreckenden Lagerarm (83) trägt, an dem ein sich ebenfalls quer zur Transportrichtung (5) erstrekkender oberer Verfahrschlitten (84) auf Führungen (85) quer verfahrbar lagert und unterhalb des Lagerarms (83) auf der Grundplatte (1) ein sich ebenfalls quer zur Transportrichtung (5) erstreckender Lagerbalken (86) angeordnet ist, der einen unteren Verfahrschlitten (87) an Führungen (88) quer verfahrbar lagert, wobei die Schlitten (84, 87) in einer vertikalen Zone untereinander angeordnet sind und über zwei vertikale Verfahrschienen (89) miteinander in Verbindung stehen, an denen die Düsenleisten (76) auf- und abfahrbar gelagert sind.

28. Leitungszuführeinrichtung nach Anspruch 26 und/oder 27,
**dadurch gekennzeichnet,**
**daß** im freien Endbereich die Säulen (81) jeweils einen Lagerbock (94, 95) tragen, die Lagerböcke drehbar eine sich von einem zum andern Lagerbock horizontal und parallel zur Transportrichtung (5) erstreckende Welle (96) lagern, die Welle (96) die Lagerböcke (94, 95) jeweils ein Stück durchgreift und an dem auslaufseitig überragenden Ende ein Mitnehmerzahnrad (97) gefolgt von einem Antriebsübertragungszahnrad (98) und am einlaufseitigen überragenden Ende ein Mitnahmezahnrad (59) befestigt sind, wobei im Fußbereich der Säulen (81) an den Säulen vertikal unterhalb jedes Mitnahmezahnrades (97, 99) ein Umlenkzahnrad (100, 101) drehbar gelagert ist.

29. Leitungszuführeinrichtung nach Anspruch 28,
**dadurch gekennzeichnet,**
**daß** über die Zahnräder (99, 100) ein endlicher Zahnriemen (102) und über die Zahnräder (97, 101) ein endlicher Zahnriemen (103) geführt ist, wobei das obere Ende des Zahnriemens (102) an der Traverse (62) und das untere Ende des Zahnriemens an der Traverse (67) befestigt ist und das obere Ende des Zahnriemens (103) an der Traverse (70) und das untere Ende des Zahnriemens (103) an der Traverse (71) sitzt.

30. Leitungszuführeinrichtung nach Anspruch 29,
**dadurch gekennzeichnet,**
**daß** das Antriebszahnrad (98) von einem Endlosriemen (93) umschlungen wird, der nach oben geführt ein Zahnrad (92) der Antriebseinrichtung eines auf der Traverse (82) lagernden Motors (91) umschlingt.

31. Leitungszuführeinrichtung nach einem oder mehreren der Ansprüche 1 bis 30,
**dadurch gekennzeichnet,**
**daß** an den Holmen (63 und 72) Klemmeinrichtungen (109) für die Leitungen (9) angeordnet sind.

32. Leitungszuführeinrichtung nach Anspruch 31,
**dadurch gekennzeichnet,**
**daß** für die Klemmeinrichtung (109) jeweils ein Klemmloch (108) eingebracht ist, das senkrecht in ein Leitungsdurchgangsloch (77) mündet, in dem Klemmloch (108) ein Klemmriegel (109a) federbelastet sitzt und gegen ein Widerlager (109b) wirkt, wobei der Klemmriegel eine dafür vorgesehene Ausnehmung im Federstrang (78) bzw. Leitungspfad (9a) durchgreift und eine Leitung (9) klemmen kann.

33. Leitungszuführeinrichtung nach Anspruch 32,
**dadurch gekennzeichnet,**
**daß** den Klemmeinrichtungen (109) lediglich eine gestellfeste Zugeinrichtung (110) in Höhe des Transportpfades (9c) vorgelagert ist, die einen Greifer (111) aufweist, der die Klemmeinrichtung (109) greifen kann, wobei der Greifer (111) mit einer Kolbenzylindereinheit (112) in Verbindung steht, die den Greifer aktiviert.

34. Leitungszuführeinrichtung nach einem oder mehreren der Ansprüche 1 bis 33,
**dadurch gekennzeichnet,**
**daß** der Transportstation (7) einlaufseitig eine Leitungsrichtstation (6) vorgeordnet ist, die aus zwei Richtrollensätzen (6a, 6b) besteht, die jeweils eine obere und eine untere Rollenbahn (127, 128) aufweisen, wobei die Rollenbahnen jeweils zur Vertikalebene (129), in der die Leitungspfade (9a) angeordnet sind, auf einer Schräge bewegbar angeordnet sind.

35. Leitungszuführeinrichtung nach Anspruch 34,
**dadurch gekennzeichnet,**
**daß** die Rollenbahnen (127, 128) mit jeweils in Transportrichtung hintereinander angeordneten Kehlrollen als Richtrollen (125) ausgerüstet sind und die Richtrollen (125) drehbar auf senkrecht zur Transportrichtung (5) angeordneten Rollenachsen (126) sitzen, wobei die Achsen (126) der unteren Rollenbahn (128) zu den Achsen (126) der oberen Rollenbahn (127) in Transportrichtung jeweils eine Weglänge (a) versetzt zueinander angeordnet sind.

36. Leitungszuführeinrichtung nach Anspruch 34 und/oder 35,
**dadurch gekennzeichnet,**
**daß** die Achsen (126) der Richtrollen (125) mit einem Winkel β von vorzugsweise 45° zur Vertikalebene (129) angeordnet sind, wobei alle Achsen (126) eines Richtrollensatzes (6a bzw. 6b) parallel zueinander liegen und die Achsen (126) des Richtrollensatzes (6a) zu den Achsen (126) des Richtrollensatzes (6b) senkrecht ausgerichtet sind.

37. Leitungszuführeinrichtung nach einem oder mehreren der Ansprüche 34 bis 36,
**dadurch gekennzeichnet,**
**daß** die Richtrollensätze (6a, 6b) gleich ausgebildet sind.

38. Leitungszuführeinrichtung nach einem oder mehreren der Ansprüche 34 bis 37,
**dadurch gekennzeichnet,**
**daß** die untere Rollenbahn (128) des Richtrollensatzes (6a) im rollenseitigen freien oberen Endbereich eines Verfahrschlittens (130) lagert, wobei die Achsen (126) der Rollen (125) in Transportrichtung (5) in nebeneinander angeordneten Lagerböcken (131) sitzen, die im freien Endbereich jeweils in einem Führungssteg (132) auslaufen, die rollenseitig zur Rolle hin abgeschrägt sind, so daß ein Einführtrichter (133) für eine Leitung (9) gebildet wird.

39. Leitungszuführeinrichtung nach Anspruch 38,
**dadurch gekennzeichnet,**
**daß** die Führungsstege (132) in zwischen den Lagerböcken (131) vorgesehene Lücken (132a) greifen und die Rollen (125) in sich in Transportrichtung (5) erstreckenden Schlitzen (134) der Lagerböcke (131) stecken, wobei ihre Kehlung in den Einführtrichter (133) mündet.

40. Leitungszuführeinrichtung nach Anspruch 38 und/oder 39,
**dadurch gekennzeichnet,**
**daß** der Verfahrschlitten (130) an einem Führungssystem (135) auf einer Schrägen zur Vertikalebene (129) verschiebbar gelagert und mittels eines nicht dargestellten Antriebs verfahrbar ist, wobei das Führungssystem (135) an einer Lagerplatte (137) befestigt ist, die ihrerseits auf einem auf der Grundplatte (1) angeordneten Lagergestell (138) ruht.

41. Leitungszuführeinrichtung nach einem oder mehreren der Ansprüche 34 bis 40,
**dadurch gekennzeichnet,**
**daß** die obere Rollenbahn (127) des Richtrollensatzes (6b) im rollenseitigen freien unteren Endbereich eines Verfahrschlittens (139) lagert, wobei der freie Endbereich ebenso ausgebildet ist wie beim Verfahrschlitten (130), und daß der Verfahrschlitten (139) an einem Führungssystem (140) auf einer Schrägen zur Vertikalebene (129) mit einem Antriebsmittel verschiebbar gelagert ist, wobei das Führungssystem an einem auf der Grundplatte (1) angeordneten Lagergestell (142) lagert.

42. Leitungszuführeinrichtung nach einem oder mehreren der Ansprüche 34 bis 41,
**dadurch gekennzeichnet,**
**daß** die obere Rollenbahn (127) des Richtrollensatzes (6a) im rollenseitigen freien Endbereich eines Verfahrschlittens (143) in einer Einrichtung untergebracht ist, die der gleicht, in der die obere Rollenbahn (127) des Richtrollensatzes (6b) bzw. in der die untere Rollenbahn (128) des Richtrollensatzes (6a) sitzt, wobei der Verfahrschlitten (143) an einem Führungssystem (144) auf einer Schrägen zur Vertikalebene (129) verschiebbar gelagert und mittels eines sich am Führungssystem (144) abstützenden Antriebsmittels verfahrbar ist, wobei der Schlitten (143) gegen einen im Führungssystem (144) angeordneten verstellbaren Anschlag stoßen kann, und daß das Führungssystem (144) an einem Lagergestell (147), das auf der Grundplatte (1) angeordnet ist, lagert.

43. Leitungszuführeinrichtung nach einem oder mehreren der Ansprüche 34 bis 42,
**dadurch gekennzeichnet,**
**daß** die untere Rollenbahn (128) des Richtrollensatzes (6b) mit den gleichen Mitteln wie die obere Rollenbahn (127) des Richtrollensatzes (6a) im freien rollenseitigen Endbereich eines Verfahrschlittens (148) lagert, der an einem Führungssystem (149) auf einer Schrägen zur Vertikalebene (129) verschiebbar lagert und mittels eines sich am Führungssystem (149) abstützenden Antriebs gegen einen im Führungssystem (149) angeordneten Anschlag verfahrbar ist, und daß das Führungssystem (149) sich auf einem auf der Grundplatte (1) sitzenden Lagergestell (152) abstützt.

44. Leitungszuführeinrichtung nach einem oder mehreren der Ansprüche 34 bis 43,
**dadurch gekennzeichnet,**
**daß** für die Verfahrschlitten (130 und 139) ein Anschlagsystem eingerichtet ist, das für jede Leitung einen Anschlag aufweist.

45. Leitungszuführeinrichtung nach Anspruch 44,
**dadurch gekennzeichnet,**
**daß** das Anschlagsystem eine Anschlageinrichtung (153) aufweist, die auf der Seite der Vertikalebene (129) angeordnet ist, auf der sich die Verfahrschlitten (130, 139) befinden, wobei die Anschlageinrichtung zwischen den Verfahrschlitten positioniert ist.

46. Leitungszuführeinrichtung nach Anspruch 45,
**dadurch gekennzeichnet,**
**daß** die Anschlageinrichtung (153) ein sich jeweils am zugewendeten Teil der Lagergestelle (138, 142) abstützendes Führungssystem (154) aufweist, in dem ein Anschlagschlitten (155) horizontal in Richtung Vertikalebene (129) verschiebbar gelagert ist, wobei der Anschlagschlitten (155) an seinem vertikalebeneseitigen Ende einen Anschlagkopf (157) aufweist und mit einer Kolbenzylindereinheit (158), die sich am Führungssystem (154) abstützt, verfahrbar ist.

47. Leitungszuführeinrichtung nach Anspruch 46,
**dadurch gekennzeichnet,**
**daß** beidseits des Anschlagkopfes (157) am Kopf eine sich horizontal vom Kopf weg und parallel zur Transportrichtung (5) erstreckende Gegenanschlagleiste (159, 160) angesetzt ist, wobei zweckmäßigerweise die Leiste (159) flügelartig um ihre horizontale Längsachse um 90° verdreht zur Leiste (160) ausgerichtet ist, und daß die Leisten (159, 160) Anschlagelemente für die Schlitten (130, 139) tragen.

48. Leitungszuführeinrichtung nach Anspruch 47,
**dadurch gekennzeichnet,**
**daß** im freien Endbereich jeder Leiste (159, 160) eine Anschlagschraube (161, 162) verdrehbar eingeschraubt ist, wobei der Anschlagkopf der Schraube (161) schräg nach unten und der Anschlagkopf der Schraube (162) schräg nach oben weist und die Anschlagköpfe jeweils in den Bewegungsweg des Verfahrschlittens (130 bzw. 139) ragen und mit einem an diesen Schlitten angeordneten Anschlagelement zusammenwirken.

49. Leitungszuführeinrichtung nach einem oder mehreren der Ansprüche 44 bis 48,
**dadurch gekennzeichnet,**
**daß** der Anschlagkopf (147) mit Gegenanschlagköpfen (163) einer vertikal am Holm (64) fest angeordneten Gegenanschlagleiste (165) zusammenwirkt, wobei die Gegenanschlagköpfe (163) in senkrecht zur Vertikalebene (129) angeordnete Gewinde in der Gegenanschlagleiste (165) eingeschraubt sind.

## Claims

1. Conductor feeding apparatus having a conductor changing device for conductor processing machines, having at least:
- an alignment station (6)
- a transport station (7)
- a conductor pull-back station (8),
**characterized in that**
a) a plurality of conductor paths (9a) extending horizontally from a conductor inlet side to the conductor outlet side through the conductor feeding apparatus (4) for conductors (9) are arranged vertically at a distance one above another and parallel to one another and, on the outlet side, in each case end in an outlet nozzle (10),
b) the conductor paths (9a) are accommodated in a framework (57, 58) which can be moved up and down vertically,
c) at the level of a transport path (9c) on a conductor (9), the transport station (7) is arranged so as to engage in a gap in the framework,
d) the conductor pull-back station (8) is arranged downstream of the transport station (7) in the transport direction (5) and has a conductor deflection device (121) which, by means of deflecting at least the conductor (9) located in the transport path (9c) and the conductor (9) to be changed, effects the action of pulling the respective conductor (9) back into the nozzle (10).

2. Conductor feeding apparatus according to Claim 1, **characterized in that** the conductor deflection device (121) is constructed in such a way that it is able simultaneously to deflect a plurality of conductors (9) and pull them back into the nozzles.

3. Conductor feeding apparatus according to Claim 1 and/or 2, **characterized in that** the conductor deflection device (121) is a curve-forming device which has a cylindrical section (122) which projects arcuately in the direction of the conductor path (11 or 13), is aligned vertically and is connected to a piston/cylinder unit (118) supported on the frame, so that it can be displaced towards the conductor path (11 or 13) and back again.

4. Conductor feeding apparatus according to one or more of Claims 1 to 3, **characterized in that**, in the area of the conductor pull-back station, the conductor path is a tube (78) of an elastically flexible and extensible material, in particular a spring line, and the deflection device (121) acts on a section (78a) of the tube (78), the tube section (78a) being firmly clamped on both sides, so that the tube section (78a) is flexed elastically and extended during the deflection.

5. Conductor feeding apparatus according to Claim 4, **characterized in that** the conductor (9) guided in the tube (78) can be clamped firmly by a clamping device on the inlet side of the tube section (78a).

6. Conductor feeding apparatus according to one or more of Claims 1 to 5, **characterized in that** the conductor transport station (7) is arranged to be stationary at the level of the transport path (9c) and is constructed in such a way that it acts on the transport paths (9c) of two feeding apparatuses (4) arranged beside each other and running towards each other in a V shape.

7. Conductor feeding apparatus according to Claim 6, **characterized in that** the transport station (7) substantially comprises a transport means for a conductor (9) having a conveyor belt system (21a) with belts which can be driven and guided endlessly around deflection rollers, the belt conveyor system (21a) being arranged horizontally with vertically aligned roller axes and belts standing on edge.

8. Conductor feeding apparatus according to Claim 6 and/or 7, **characterized in that** the belt conveyor system (21a) has an internally toothed transport belt (14) which is arranged between the conductor paths (11, 13) and whose transport runs (14a, 14b), operating actively during the transport of a conductor, are situated with some play between the conically extending conductor paths (11, 13) of the two conductor feeding apparatuses (4) and therefore likewise extend conically, the transport belt (14) on the conductor outlet side wrapping around a gear (15) which can be driven, towards the conductor inlet side runs with transport runs (14a, 14b) extending sideways parallel to the conductor paths (11, 13) to deflection rollers (17) and from there in a V shape to an opposing bearing roller (18) on the inlet side, around which the belt (14) likewise wraps.

9. Conductor feeding apparatus according to Claim 8, **characterized in that**, between the gear (15) and the deflection rollers (17), the transport runs (14a, 14b) run over supporting rollers (16) arranged between the runs.

10. Conductor feeding apparatus according to one or more of Claims 6 to 9, **characterized in that** on both sides beside the transport belt (14) in each case there is arranged a driver belt (19, 22) which can be driven and is mounted such that it can be displaced horizontally at right angles to the conductor path (11) or (13).

11. Conductor feeding apparatus according to Claim 10, **characterized in that** the driver belts (19, 22) are of identical construction and are arranged in mirror-image fashion in relation to each other.

12. Conductor feeding apparatus according to Claim 10 and/or 11, **characterized in that** the driver belts (19, 22) in each case wrap around a drive gear (23) which can be driven and is located laterally adjacent to the drive gear (15), and in each case run with a transport run (24, 25) on the side of the transport belt and a return run (26, 27) on an outer side to a deflection roller (28), the deflection roller (28) being arranged laterally adjacent to the deflection rollers (17).

13. Conductor feeding apparatus according to Claim 12, **characterized in that** the transport runs (24, 25) are guided over supporting rollers (29).

14. Conductor feeding apparatus according to one or more of Claims 6 to 13, **characterized in that** the transport belt system with the transport belt (14), the gear (15), the supporting rollers (16), the deflection rollers (17) and the opposing bearing roller (18) is mounted as a unit on a displacement slide (30), which is mounted such that it is displaceably guided horizontally at right angles to the conductor paths (11, 13).

15. Conductor feeding apparatus according to Claim 14, **characterized in that**, in order to displace the slide (30), a slotted displacer system (32) is provided, which has a slotted displacer plate (33) arranged on the slide (30) and having a slot (35) which runs at an angle to the displacement axis (34) located in the mirror plane (21) and through which a bolt (36) supported on a part fixed to the frame reaches, the slotted displacer plate being arranged on the inlet side on a displacement rod (36), which is connected to a piston/cylinder unit (37) supported on the frame.

16. Conductor feeding apparatus according to one or more of Claims 6 to 15, **characterized in that** each driver belt system comprising the driver belt (19 or 22), the drive gear (23), the deflection roller (28) and the supporting rollers (29) is arranged on a displacement slide (40), which can be displaced by a piston/cylinder unit (41) supported on the machine frame, in such a way that the transport belts can be displaced at right angles to the respective conductor path (11, 13) with their transport runs (24, 25) horizontal.

17. Conductor feeding apparatus according to one or more of Claims 6 to 16, **characterized in that** the drive gears (23) are driven uninterruptedly during the operation of the feeding apparatus (4) in such a way that the transport runs (24, 25) always run with them and the direction of rotation of the drive gear (15) changes, the direction of rotation of the drive gears (23) also changing in the opposite direction.

18. Conductor feeding apparatus according to one or more of Claims 6 to 17, **characterised in that** drive shafts (44) which are of telescopic design and whose parts are inserted one into the other in a rotationally fixed manner are connected to the drive gears (15, 23), underneath the latter, and run to a transmission system (51) arranged on a base plate (1), the drive shafts (44) in each case having an upper cardan joint (45) and a lower cardan joint (46).

19. Conductor feeding apparatus according to Claim 18, **characterized in that** the transmission of the transmission system (51) is connected via a toothed belt (56) to a motor.

20. Conductor feeding apparatus according to one or more of Claims 1 to 19, **characterized in that** the conductor paths (9a) are arranged in a vertical plane (129) in a two-part mounting, the mounting having a first inlet-side framework (57) extending in the transport direction (5) and a second outlet-side framework (58), the transport station (7) being located between the two frameworks (57, 58).

21. Conductor feeding apparatus according to Claim 20, **characterized in that** the framework (57) has, in sequence from the inlet side to the outlet side, a vertical first spar (59), a cross member (60) fixed to the latter at the upper end and extending horizontally, a second upper cross member (62) arranged to be stepped downwards and a second vertical spar (63) arranged at the end of the second cross member (62), longitudinally centrally under the cross member (60) there is a vertical intermediate spar (64) on the cross member (60), and underneath the step edge (65), on the cross member (62) which is offset downwards, a further vertical spar (66) is fixed and, at their lower ends, the spars (66 and 63) are firmly connected via a lower horizontal cross member (67), so that the cross members (65 and 67) together with the spars (66 and 63) form a first four-cornered frame (68), whose lower cross member (67) is located approximately at the level of the transport path (9c).

22. Conductor feeding apparatus according to Claim 20 and/or 21, **characterized in that** the framework (58) has a further four-cornered frame (69), which is dimensioned to be approximately the same size and is arranged at the same level as the frame (68) and comprises the upper horizontal cross member (67) and the lower horizontal cross member (61) and the two vertical side spars (72, 73), a further intermediate spar (74) being arranged approximately at the longitudinal centre of the cross members (70, 71), and **in that** the lower cross member (71) projects somewhat beyond the point of attachment of the vertical side spar (73) and, in a telescopically displaceable manner, supports a cross member arm (75a), at whose free end on the outlet side there is arranged a nozzle bar (76) which extends vertically upwards, the connection between the cross member arm (75a) and the nozzle bar (76) being provided by means of a joint.

23. Conductor feeding apparatus according to one or more of Claims 1 to 22, **characterized in that**, in the spars (59, 64, 61, 63, 72, 73) and in the nozzle bar (76), in each case aligned holes (77) are provided for the conductor paths (9a), so that the conductors (9) are mounted horizontally in each of the feed apparatuses (4).

24. Conductor feeding apparatus according to one or more of Claims 1 to 23, **characterized in that** in the holes (77) in the spars (61 and 63), as in the spars (72, 74, 73) and the nozzle bar (76) - forming the conductor paths - there are plugged the ends of spring lines (78), which are of tubular design and comprise turns of wires wound in the manner of a helical spring.

25. Conductor feeding apparatus according to one or more of Claims 1 to 24, **characterized in that** the spring lines (78) plugged into the spar (72) are arranged continuously as far as the nozzle bar (76) and so as to be seated firmly in the spars (74 and 73) and in the nozzle bar (76).

26. Conductor feeding apparatus according to one or more of Claims 1 to 25, **characterized in that** the cross members (62, 67) and the cross members (70, 71) are guided by guides (79) on vertical rails (80) such that they can be moved up and down.

27. Conductor feeding apparatus according to Claim 26, **characterized in that** the rails (80) are arranged on vertical columns (81) which, at their top end, are connected to a cross member (82) which is extended on the outlet side and ends above the nozzle bar (76), the cross member (82) bearing, in the free end region, a bearing arm (83) which extends transversely with respect to the transport direction (5) and on which an upper movable slide (84) likewise extending transversely with respect to the transport direction (5) is mounted on guides (85) such that it can be moved transversely and, underneath the bearing arm (83), on the base plate (1), there is arranged a bearing beam (86) which likewise extends transversely with respect to the transport direction (5) and supports a lower movable slide (87) which can be moved transversely on guides (88), the slides (84, 87) being arranged one under the other in a vertical zone and being connected to each other via two vertical travel rails (89), on which the nozzle bars (76) are mounted such that they can be moved up and down.

28. Conductor feeding apparatus according to Claim 26 and/or 27, **characterized in that**, in the free end region, the columns (81) in each case bear a bearing block (94, 95) the bearing blocks rotatably mount a shaft (96) which extends horizontally from one bearing block to another and parallel to the transport direction (5), the shaft (96) in each case reaches somewhat through the bearing blocks (94, 95) and, on the end projecting on the output side, there are fixed a driver gear (97) followed by a drive transmission gear (98) and, on the end projecting at the inlet side, there is fixed a driver gear (59), a deflection gear (100, 101) being rotatably mounted on the columns, in the bottom region of the columns (81), vertically underneath each driver gear (97, 99).

29. Conductor feeding apparatus according to Claim 28, **characterized in that** an endless toothed belt (102) is led over the gears (99, 100), and an endless toothed belt (103) is led over the gears (97, 101), the upper end of the toothed belt (102) being fixed to the cross member (62), and the lower end of the toothed belt being fixed to the cross member (67), and the upper end of the toothed belt (103) being situated on the cross member (70), and the lower end of the toothed belt (103) being situated on the cross member (71).

30. Conductor feeding apparatus according to Claim 29, **characterized in that** an endless belt (93) wraps around the drive gear (98) and, led upwards, wraps around a gear (92) belonging to the drive device of a motor (91) mounted on the cross member (82).

31. Conductor feeding apparatus according to one or more of Claims 1 to 30, **characterized in that** clamping devices (109) for the conductors (9) are arranged on the spars (63 and 72).

32. Conductor feeding apparatus according to Claim 31, **characterized in that** in each case a clamping hole (108) is introduced for the clamping device (109) and opens vertically into a conductor passage hole (77), and a clamping bolt (109a) is seated and spring-loaded in the clamping hole (108) and acts against an abutment (109b), the clamping bolt reaching through a recess provided for the purpose in the spring line (78) or conductor path (9a) and being capable of clamping a conductor (9)

33. Conductor feeding apparatus according to Claim 32, **characterized in that** only one pulling device (110) fixed to the frame is mounted upstream of the clamping devices (109), at the level of the transport path (9c), and has a gripper (111) which can grip the clamping device (109), the gripper (111) being connected to a piston/cylinder unit (112) which activates the gripper.

34. Conductor feeding apparatus according to one or more of Claims 1 to 33, **characterized in that**, on the inlet side, a conductor alignment station (6) is arranged upstream of the transport station (7) and comprises two alignment roller sets (6a, 6b) which each have an upper and a lower roller track (127, 128), the roller tracks in each case being arranged such that they can be moved at an angle with respect to the vertical plane (129) in which the conductor paths (9a) are arranged.

35. Conductor feeding apparatus according to Claim 34, **characterized in that** the roller tracks (127, 128) are equipped with throat rollers in each case arranged one behind another in the transport direction as alignment rollers (125), and the alignment rollers (125) are rotatably seated on roller axes (126) arranged at right angles to the transport direction (5), the axes (126) of the lower roller track (128) in each case being arranged to be offset by a distance (a) in the transport direction in relation to the axes (126) of the upper roller track (127).

36. Conductor feeding apparatus according to Claim 34 and/or 35, **characterized in that** the axes (126) of the alignment rollers (125) are arranged at an angle β of preferably 45° with respect to the vertical plane (129), all the axes (126) of an alignment roller set (6a or 6b) lying parallel to one another and the axes (126) of the alignment roller set (6a) being aligned at right angles to the axes (126) of the alignment roller set (6b).

37. Conductor feeding apparatus according to one or more of Claims 34 to 36, **characterized in that** the alignment roller sets (6a, 6b) are of identical design.

38. Conductor feeding apparatus according to one or more of Claims 34 to 37, **characterized in that** the lower roller track (128) of the alignment roller set (6a) is mounted in the free upper end region of the roller side of a movable slide (130), the axes (126) of the rollers (125) being situated in the transport direction (5) in bearing blocks (131) which are arranged beside one another and, in the free end region, in each case run out in a guide web (132) which webs, on the roller side, are bevelled towards the roller, so that an insertion funnel (133) for a conductor (9) is formed.

39. Conductor feeding apparatus according to Claim 38, **characterized in that** the guide webs (132) engage in gaps (132a) provided between the bearing blocks (131), and the rollers (125) are plugged into slots (134) extending in the transport direction (5) in the bearing blocks (131), their grooving opening into the insertion funnel (133).

40. Conductor feeding apparatus according to Claim 38 and/or 39, **characterized in that** the movable slide (130) is displaceably mounted on a guide system (135) at an angle to the vertical plane (129) and can be moved by means of a drive (not illustrated), the guide system (135) being fixed to a bearing plate (137) which, in turn, rests on a bearing frame (138) arranged on the base plate (1),

41. Conductor feeding apparatus according to one or more of Claims 34 to 40, **characterized in that** the upper roller track (127) of the alignment roller set (6b) supports a movable slide (139) in the free lower end region on the roller side, the free end region being constructed in the same way as in the case of the movable slide (130), and **in that** the movable slide (139) is displaceably mounted on a guide system (140) at an angle to the vertical plane (129) by a drive means, the guide system being supported on a bearing frame (142) arranged on the base plate (1).

42. Conductor feeding apparatus according to one more of Claims 34 to 41, **characterized in that** the upper roller track (127) of the alignment roller set (6a) in the free end region on the roller side of a movable slide (143) is accommodated in a device which is equivalent to that in which the upper roller track (127) of the alignment roller set (6b), or to that in which the lower roller track (128) of the alignment roller set (6a), is situated, the movable slide (143) being displaceably mounted on a guide system (144) at an angle to the vertical plane (129) and being capable of being moved by a drive means that is supported on the guide system (144), it being possible for the slide (143) to strike an adjustable stop arranged in the guide system (144), and **in that** the guide system (144) is mounted on a bearing frame (127) which is arranged on the base plate (1).

43. Conductor feeding apparatus according to one or more of Claims 34 to 42, **characterized in that** the lower roller track (128) of the alignment roller set (6b) is mounted with the same means as the upper roller track (127) of the alignment roller set (6a) in the free end region on the roller side of a movable slide (148), which is displaceably mounted on a guide system (149) at an angle to the vertical plane (127) and can be moved by means of a drive that is supported on the guide system (149) against a stop arranged in the guide system (149), and **in that** the guide system (149) is supported on a bearing frame (152) situated on the base plate (1).

44. Conductor feeding apparatus according to one or more of Claims 34 to 43, **characterized in that** a stop system is set up for the movable slides (130 and 139) and has a stop for each conductor.

45. Conductor feeding apparatus according to Claim 44, **characterized in that** the stop system has a stop device (153) which is arranged on the side of the vertical plane (129) and on which the movable slides (130, 139) are located, the stop device being positioned between the movable slides.

46. Conductor feeding apparatus according to Claim 45, **characterized in that** the stop device (153) has a guide system (154) which is in each case supported on the facing part of the bearing frames (138, 142) and in which a stop slide (155) is mounted such that it can be displaced horizontally in the direction of the vertical plane (129), the stop slide (155) having a stop head (157) at its end on the side of the vertical plane and being capable of being moved by a piston/cylinder unit (158) which is supported on the guide system (154).

47. Conductor feeding apparatus according to Claim 46, **characterized in that** on both sides of the stop head (157), at the top, an opposing stop bar (159, 160) that extends horizontally away from the top and parallel to the transport direction (5) is fitted, the bar (159) expediently being aligned in the manner of a wing rotated through 90° about its horizontal longitudinal axis in relation to the bar (160), and **in that** the bars (159, 160) bear stop elements for the slides (130, 139).

48. Conductor feeding apparatus according to Claim 47, **characterized in that**, in the free end region of each bar (159, 160), a stop screw (161, 162) is screwed in such that it can rotate, the stop head of the screw (161) pointing obliquely downwards and the stop head of the screw (162) pointing obliquely upwards and the stop heads in each case projecting into the movement path of the movable slide (130 and 139) and interacting with a stop element arranged on these slides.

49. Conductor feeding apparatus according to one or more of Claims 44 to 48, **characterized in that** the stop head (147) interacts with opposing stop heads (163) of an opposing stop bar (165) firmly arranged vertically on the spar (64), the opposing stop heads (163) being screwed into threads arranged at right angles to the vertical plane (129) in the opposing stop bar (165).

## Revendications

1. Dispositif d'amenée de lignes avec changeur de lignes pour machines de traitement de lignes, présentant au moins
- une station de dressage (6)
- une station de transport (7)
- une station de retrait de lignes (8),
**caractérisé en ce que**
a) plusieurs chemins de lignes (9a) horizontaux pour des lignes (9) s'étendant d'un côté entrée de lignes au côté sortie de lignes, en passant par le dispositif d'amenée de lignes (4), sont disposés les uns au-dessus des autres avec un écart dans le sens vertical et parallèlement les uns aux autres, et se terminent chacun côté sortie dans une buse de sortie (10),
b) les chemins de ligne (9a) sont logés dans un bâti (57, 58) mobile verticalement vers le haut et vers le bas,
c) la station de transport (7) est disposée en s'insérant dans un vide du bâti, à hauteur d'un chemin de transport (9c) d'une ligne (9),
d) la station de retrait de lignes (8) est disposée en aval de la station de transport (7), dans la direction du transport (5), et présente un dispositif de déviation de lignes (121) qui provoque, par déviation de la ligne (9) se trouvant dans le chemin de transport (9c) et à remplacer, au moins, le retrait de la ligne concernée (9) dans la buse (10).

2. Dispositif d'amenée de lignes selon la revendication 1,
**caractérisé en ce que** le dispositif de déviation de lignes (121) est conçu de façon à pouvoir dévier et retirer dans les buses plusieurs lignes (9) simultanément.

3. Dispositif d'amenée de lignes selon la revendication 1 et/ou 2,
**caractérisé en ce que** le dispositif de déviation de lignes (121) est un dispositif formant une courbe qui présente un tronçon cylindrique (122) orienté verticalement faisant saillie en forme de courbe en direction du chemin de ligne (11 à 13), qui est relié à une unité cylindre-piston (118) appuyée sur le châssis, de façon qu'il puisse être amené contre le chemin de ligne (11 à 13) et ramené.

4. Dispositif d'amenée de lignes selon une ou plusieurs des revendications 1 à 3,
**caractérisé en ce que** le chemin de ligne, dans la zone de la station de retrait de lignes, est un tube (78) réalisé dans un matériau élastiquement flexible et extensible, en particulier une barre élastique et le dispositif de déviation (121) agit sur un tronçon (78a) du tube (78), le tronçon de tube (78a) étant fixé de part et d'autre, de sorte qu'il est élastiquement cintré et allongé lors de la déviation.

5. Dispositif d'amenée de lignes selon la revendication 4,
**caractérisé en ce que** la ligne (9) guidée dans le tube (78) peut être coincée côté entrée du tronçon de tube (78a) avec un dispositif de serrage.

6. Dispositif d'amenée de lignes selon une ou plusieurs des revendications 1 à 5,
**caractérisé en ce que** la station de transport de lignes (7) est disposée de manière fixe à la hauteur du chemin de transport (9c) et est conçue de manière à agir sur les chemins de transport (9c) de deux dispositifs d'amenée (4) disposés l'un à côté de l'autre, dirigés l'un vers l'autre en forme de V.

7. Dispositif d'amenée de lignes selon la revendication 6,
**caractérisé en ce que** la station de transport (7) est essentiellement constituée d'un moyen de transport pour une ligne (9) avec un système à courroie de transport (21a) comportant des courroies pouvant être entraînées guidées sans fin autour de poulies de renvoi, le système de transport à courroie (21a) étant disposé horizontalement avec des axes de poulies orientés verticalement et des courroies se trouvant de chant.

8. Dispositif d'amenée de lignes selon la revendication 6 et/ou 7,
**caractérisé en ce que** le système de transport à courroie (21a) présente une courroie de transport (14) dentée à l'intérieur agencée entre les chemins de ligne (11, 13), dont les brins de transport (14a, 14b) fonctionnant de manière active lors du transport d'une ligne sont situés avec un faible jeu entre les chemins de ligne (11, 13) orientés en cône des deux dispositifs d'amenée de lignes (4) et sont orientés également en cône, la courroie de transport (14) passant, côté sortie de ligne, sur une roue dentée pouvant être entraînée (15), se dirigeant en direction du côté entrée de ligne avec des brins de transport latéraux (14a, 14b) qui s'étendent parallèlement aux chemins de ligne (11, 13) vers des poulies de renvoi (17) et de là, en formant un V, vers un galet de butée (18) côté entrée, autour duquel la courroie (14) passe également.

9. Dispositif d'amenée de lignes selon la revendication 8,
**caractérisé en ce que** les brins de transport (14a, 14b), entre la roue dentée (15) et les poulies de renvoi (17), passent sur des galets supports (16) disposés entre les brins.

10. Dispositif d'amenée de lignes selon une ou plusieurs des revendications 6 à 9,
**caractérisé en ce qu'**une courroie d'entraînement (19,22) pouvant être entraînée, montée de manière mobile horizontalement, perpendiculairement au chemin de ligne (11) à (13), est disposée à côté de la courroie de transport (14), de part et d'autre de celle-ci.

11. Dispositif d'amenée de lignes selon la revendication 10,
**caractérisé en ce que** les courroies d'entraînement (19, 22) sont conçues de manière identique et sont disposées symétriquement l'une par rapport à l'autre.

12. Dispositif d'amenée de lignes selon la revendication 10 et/ou 11,
**caractérisé en ce que** les courroies d'entraînement (19, 22) passent chacune sur une roue dentée motrice (23) pouvant être entraînée, située latéralement à côté de la roue dentée motrice (15) et chacune avec un brin de transport côté courroie de transport (24, 25) et un brin de retour côté extérieur (26, 27) va vers une poulie de renvoi (28), ladite poulie de renvoi (28) étant disposée à côté des poulies de renvoi (17) latéralement.

13. Dispositif d'amenée de lignes selon la revendication 12,
**caractérisé en ce que** les brins de transport (24, 25) sont guidés par l'intermédiaire de galets supports (29).

14. Dispositif d'amenée de lignes selon une ou plusieurs des revendications 6 à 13,
**caractérisé en ce que** le système à courroies de transport comprenant la courroie de transport (14), la roue dentée (15), les galets supports (16), les poulies de renvoi (17) et le galet de butée (18) est monté comme un ensemble sur un chariot mobile (30), lequel est monté guidé de façon à coulisser dans la direction horizontale, perpendiculairement aux chemins de ligne (11, 13).

15. Dispositif d'amenée de lignes selon la revendication 14,
**caractérisé en ce qu'**il est prévu, pour déplacer le chariot (30), un système de curseur coulissant (31) qui présente une plaque (33) disposée sur le chariot (30), munie d'un trou oblong (35) orienté avec un angle par rapport à l'axe de déplacement (34) situé dans le plan du niveau (21) et traversé par un goujon (36) s'appuyant sur une pièce fixée sur le châssis, la plaque du curseur coulissant étant agencée côté entrée sur une tige de curseur (36) qui est en liaison avec une unité cylindre-piston (37) appuyée sur le bâti.

16. Dispositif d'amenée de lignes selon une ou plusieurs des revendications 6 à 15,
**caractérisé en ce que** chaque système à courroie d'entraînement comprenant la courroie d'entraînement (19 à 22), la roue dentée motrice (23), la poulie de renvoi (28) et les galets supports (29) est disposée sur un chariot mobile (40) pouvant se déplacer avec une unité cylindre-piston (41) qui s'appuie sur le bâti de la machine de façon que les courroies de transport avec leurs brins de transport (24, 25) puissent se déplacer dans une direction horizontale perpendiculairement au chemin de ligne (11, 13) correspondant.

17. Dispositif d'amenée de lignes selon une ou plusieurs des revendications 6 à 16,
**caractérisé en ce que** les roues dentées motrices (23) sont entraînées de manière ininterrompue pendant le fonctionnement du dispositif d'amenée (4), de sorte que les brins de transport (24, 25) tournent en continu et que le sens de rotation de la roue dentée motrice (15) change, le sens de rotation des roues dentées motrices (23) changeant en sens contraire.

18. Dispositif d'amenée de lignes selon une ou plusieurs des revendications 6 à 17,
**caractérisé en ce que** des arbres de commande télescopiques (44), dont les pièces s'imbriquent les unes dans les autres de manière fixe en rotation, sont en liaison avec les roues dentées motrices (15, 23), au-dessous de celles-ci, et sont dirigés vers un système de réducteur (51) disposé sur une plaque de base (1), les arbres de commande (44) présentant chacun une articulation à cardan supérieure (45) et une articulation à cardan inférieure (46).

19. Dispositif d'amenée de lignes selon la revendication 18,
**caractérisé en ce que** le réducteur du système de réducteur (51) est en liaison avec un moteur par l'intermédiaire d'une courroie dentée (56).

20. Dispositif d'amenée de lignes selon une ou plusieurs des revendications 1 à 19,
**caractérisé en ce que** les chemins de ligne (9a) sont disposés dans un plan vertical (129) dans un support en deux parties, et **en ce que** le support présente un premier bâti (57) côté entrée s'étendant dans le sens du transport (5) et un deuxième bâti côté sortie (58), la station de transport (7) se trouvant entre les deux bâtis (57, 58).

21. Dispositif d'amenée de lignes selon la revendication 20,
**caractérisé en ce que** le bâti (57) présente successivement, du côté entrée vers le côté sortie, un premier montant vertical (59), une traverse (60) s'étendant horizontalement, fixée à l'extrémité supérieure dudit montant, une deuxième traverse supérieure (62) disposée en étages vers le bas, ainsi qu'un deuxième montant vertical (63) disposé à l'extrémité de la deuxième traverse (60), un montant intermédiaire vertical (64) qui se trouve sur la traverse (60), au-dessous du milieu de sa longueur (60), et un autre montant vertical (66) est fixé sur la traverse (62) étagée vers le bas et les montants (66 et 63) sont reliés de façon fixe à leurs extrémités inférieures par l'intermédiaire d'une traverse horizontale inférieure (67), de sorte que la traverse (65 et 67) avec les montants (66 et 63) forment un premier cadre rectangulaire (68), dont la traverse inférieure (67) se trouve à peu près à hauteur du chemin de transport (9c).

22. Dispositif d'amenée de lignes selon la revendication 20 et/ou 21,
**caractérisé en ce que** le bâti (58) présente un autre cadre rectangulaire (69) de dimensions à peu près identiques et disposé à la même hauteur que le cadre (68), constitué de la traverse horizontale supérieure (67) et de la traverse horizontale inférieure (61) et des deux montants latéraux verticaux (72, 73), un autre montant intermédiaire (74) étant disposé à peu près au milieu de la longueur des traverses (70, 71) et **en ce que** la traverse inférieure (71) dépasse un peu du point de montage du montant latéral vertical (73) et loge un bras de traverse (75a) télescopique à l'extrémité libre duquel est disposée, côté sortie, une barrette de buses (76), la liaison entre le bras de traverse (75a) et la barrette de buses (76) s'effectuant au moyen d'une articulation.

23. Dispositif d'amenée de lignes selon une ou plusieurs des revendications 1 à 22,
**caractérisé en ce que** des trous alignés (77) sont prévus dans les montants (59, 64, 61, 63, 72, 73) et la barrette de buses (76) pour les chemins de ligne (9a), de manière que les lignes (9) soient logées horizontalement dans chacun des dispositifs d'amenée (4).

24. Dispositif d'amenée de lignes selon une ou plusieurs des revendications 1 à 23,
**caractérisé en ce que** les extrémités de barres élastiques (78), de forme tubulaire et constituées d'enroulements de fils enroulés en forme de ressort à boudin, sont insérées dans les trous (77) des montants (61 et 63), ainsi que dans les montants (72, 74, 73) et la barrette à buses (76), formant les chemins de lignes.

25. Dispositif d'amenée de lignes selon une ou plusieurs des revendications 1 à 24,
**caractérisé en ce que** les barres élastiques (78) insérées dans le montant (72) sont traversantes jusqu'à la barrette à buses (76) et sont disposées de façon fixe dans les montants (74 et 73) ainsi que dans la barrette à buses (76).

26. Dispositif d'amenée de lignes selon une ou plusieurs des revendications 1 à 25,
**caractérisé en ce que** les traverses (62, 67), ainsi que les traverses (70, 71), sont guidées avec des guides (79) sur des rails verticaux (80) de manière à pouvoir descendre et monter.

27. Dispositif d'amenée de lignes selon la revendication 26,
**caractérisé en ce que** les rails (80) sont disposés sur des colonnes verticales (81) qui sont en liaison à leur extrémité supérieure avec une traverse (82) qui se poursuit du côté sortie et se termine au-dessus de la barrette à buses (76), la traverse (82) portant, dans la zone d'extrémité libre, un bras de palier (83) s'étendant dans le sens transversal à la direction de transport (5), sur lequel un chariot de déplacement (84) supérieur qui s'étend également transversalement à la direction de transport (5), est logé mobile transversalement sur des guides (85) et **en ce que**, au-dessous du bras de palier (83), sur la plaque de base (1), est disposée une poutre d'appui (86) s'étendant également dans le sens transversal à la direction de transport (5), qui loge de manière mobile dans le sens transversal un chariot de déplacement inférieur (87) sur des guides (88), les chariots (84, 87) étant disposés l'un au-dessous de l'autre dans une zone verticale et étant en liaison l'un avec l'autre par l'intermédiaire de deux rails verticaux (89), sur lesquels les barrettes à buses (76) sont logées mobiles vers le haut et vers le bas.

28. Dispositif d'amenée de lignes selon la revendication 26 et/ou 27,
**caractérisé en ce que**, dans la zone d'extrémité libre, les colonnes (81) portent chacune un support de palier (94, 95), lesdits supports de paliers logeant, de manière à pouvoir tourner, un arbre (96) s'étendant d'un support de palier à l'autre dans une direction horizontale et parallèle à la direction de transport (5), **en ce que** l'arbre (96) traverse en partie les supports de paliers (94, 95) et une roue dentée d'entraînement (97), suivie par une roue dentée de report de l'entraînement (98), sont fixées à l'extrémité dépassant du côté sortie et une roue dentée d'entraînement (59) est fixée à l'extrémité dépassant du côté entrée, une roue dentée de renvoi (100, 101) étant montée dans la zone inférieure des colonnes (81) de manière mobile en rotation sur les colonnes verticalement au-dessous de chaque roue dentée d'entraînement (97, 99).

29. Dispositif d'amenée de lignes selon la revendication 28,
**caractérisé en ce qu'**une courroie dentée à bout libre (102) est guidée par l'intermédiaire des roues dentées (99, 100) et une courroie dentée à bout libre (103) est guidée par l'intermédiaire des roues dentées (97, 101), l'extrémité supérieure de la courroie dentée (102) étant fixée sur la traverse (62) et l'extrémité inférieure de la courroie dentée (103) se trouve sur la traverse (70) et l'extrémité inférieure de la courroie dentée (103) se trouve sur la traverse (71).

30. Dispositif d'amenée de lignes selon la revendication 29,
**caractérisé en ce qu'**une courroie sans fin (93) passe sur la roue dentée motrice (98), est guidée vers le haut et passe sur une roue dentée (92) du dispositif de commande d'un moteur (91) reposant sur la traverse (82).

31. Dispositif d'amenée de lignes selon une ou plusieurs des revendications 1 à 30,
**caractérisé en ce que** des dispositifs de serrage (109) des lignes (9) sont disposés sur les montants (63 et 72).

32. Dispositif d'amenée de lignes selon la revendication 31,
**caractérisé en ce qu'**il est prévu, pour le dispositif de serrage (109), un orifice de serrage (108) qui débouche perpendiculairement dans un trou de passage de ligne (77), un verrou de blocage (109a) chargé par ressort qui se trouve dans l'orifice de serrage (108) et agit contre un contre-palier (109b), le verrou de blocage traversant un évidement prévu à cet effet dans la barre élastique (78) jusqu'au chemin de ligne (9a) et pouvant serrer une ligne (9).

33. Dispositif d'amenée de lignes selon la revendication 32,
**caractérisé en ce qu'**un dispositif de traction (110) fixé sur le bâti est monté en amont des dispositifs de serrage (109), à hauteur du chemin de transport (9c), et présente une pince (111) qui peut saisir le dispositif de serrage (109), la pince (111) étant en liaison avec une unité piston-cylindre (112) qui l'active.

34. Dispositif d'amenée de lignes selon une ou plusieurs des revendications 1 à 33,
**caractérisé en ce qu'**une station de dressage de lignes (6) montée en amont de la station de transport (7) côté entrée est constituée de deux jeux de rouleaux de dressage (6a, 6b), qui présentent chacun une voie de rouleaux supérieure et inférieure (127, 128), les voies de rouleaux étant disposées mobiles sur une inclinaison par rapport au plan vertical (129) dans lequel les chemins de ligne (9a) sont disposés.

35. Dispositif d'amenée de lignes selon la revendication 34,
**caractérisé en ce que** les voies de rouleaux (127, 128) sont équipées de rouleaux à gorge comme rouleaux de dressage (125) disposés les uns derrière les autres dans le sens de transport et **en ce que** les rouleaux de dressage (125) sont montés mobiles en rotation sur des axes de rouleaux (126) disposés perpendiculairement à la direction de transport (5), les axes (126) de la voie de rouleaux inférieure (128) étant disposés décalés d'une longueur de course (a) dans le sens du transport par rapport aux axes (126) de la voie de rouleaux supérieure (127).

36. Dispositif d'amenée de lignes selon la revendication 34 et/ou 35,
**caractérisé en ce que** les axes (126) des rouleaux de dressage (125) sont disposés avec un angle β de 45° de préférence par rapport au plan vertical (129), tous les axes (126) d'un jeu de rouleaux de dressage (6a à 6b) étant parallèles les uns aux autres et les axes (126) du jeu de rouleaux de dressage (6a) étant orientés perpendiculairement aux axes (126) du jeu de rouleaux de dressage (6b).

37. Dispositif d'amenée de lignes selon une ou plusieurs des revendications 34 à 36,
**caractérisé en ce que** les jeux de rouleaux de dressage (61, 6b) sont réalisés de manière identique.

38. Dispositif d'amenée de lignes selon une ou plusieurs des revendications 34 à 37,
**caractérisé en ce que** la voie de rouleaux inférieure (128) du jeu de rouleaux de dressage (6a) est située dans la zone d'extrémité supérieure libre côté rouleaux d'un chariot mobile (130), les axes (126) des rouleaux (125) dans la direction de transport (5) étant montés dans des supports de paliers (131) disposés les uns à côté des autres, qui se terminent chacun dans la zone d'extrémité libre par une aile de guidage (132) qui est biseautée côté rouleau en direction du rouleau, de façon à former un entonnoir d'introduction (133) pour une ligne (9).

39. Dispositif d'amenée de lignes selon la revendication 38,
**caractérisé en ce que** les ailes de guidage (132) s'insèrent dans des creux (132a) prévus entre les supports de palier (131), et les rouleaux sont enfoncés dans des fentes (134) des supports de paliers (131) s'étendant dans la direction du transport (5), leur gorge débouchant dans l'entonnoir d'introduction (133).

40. Dispositif d'amenée de lignes selon la revendication 38 et/ou 39,
**caractérisé en ce que** le chariot mobile (130) est monté de manière à coulisser sur un système de guidage (135) sur une partie inclinée par rapport au plan vertical (129) et est mobile au moyen d'un entraînement non représenté, le système de guidage (135) étant fixé sur une plaque de palier (137) qui repose, à son tour, sur un châssis de palier (138) agencé sur la plaque de base (1).

41. Dispositif d'amenée de lignes selon une ou plusieurs des revendications 34 à 40,
**caractérisé en ce que** la voie de rouleaux supérieure (127) du jeu de rouleaux de dressage (6b) est logée dans la zone d'extrémité libre inférieure côté rouleaux d'un chariot mobile (139), la zone d'extrémité libre étant formée de la même manière que pour le chariot mobile (130) et **en ce que** le chariot mobile (139) est monté de façon à coulisser avec un moyen d'entraînement sur un système de guidage (140) sur une partie inclinée par rapport au plan vertical (129), le système de guidage étant situé sur un châssis (142) disposé sur la plaque de base (1).

42. Dispositif d'amenée de lignes selon une ou plusieurs des revendications 34 à 41,
**caractérisé en ce que** la voie de rouleaux supérieure (127) du jeu de rouleaux (6a) est logée dans la zone d'extrémité libre côté rouleaux d'un chariot mobile (143) dans un dispositif qui est identique à celui dans lequel se trouve la voie de rouleaux supérieure (127) du jeu de rouleaux de dressage (6b), respectivement dans lequel se trouve la voie de rouleaux inférieure (128) du jeu de rouleaux de dressage (6a), le chariot mobile (143) étant monté de façon à coulisser sur un système de guidage (144) sur une partie inclinée par rapport au plan vertical (129) et pouvant se déplacer au moyen d'un moyen d'entraînement s'appuyant sur le système de guidage (144), le chariot (143) pouvant reposer contre une butée réglable disposée dans le système de guidage (144) et **en ce que** le système de guidage (144) est logé sur un châssis de palier (147) qui est disposé sur la plaque de base (1).

43. Dispositif d'amenée de lignes selon une ou plusieurs des revendications 34 à 42,
**caractérisé en ce que** la voie de rouleaux inférieure (128) du jeu de rouleaux de dressage (6b) est logée avec les mêmes moyens que ceux de la voie de rouleaux supérieure (127) du jeu de rouleaux de dressage (6a) dans la zone d'extrémité libre côté rouleaux d'un chariot mobile (148) qui est logé sur un système de guidage (149) sur une partie inclinée par rapport au plan vertical (129) et peut se déplacer au moyen d'un entraînement s'appuyant sur le système de guidage (149) contre une butée disposée dans le système de guidage (149) et **en ce que** le système de guidage (149) s'appuie sur un châssis de palier (152) situé sur la plaque de base (1).

44. Dispositif d'amenée de lignes selon une ou plusieurs des revendications 34 à 43,
**caractérisé en ce qu'**un système de butée, qui présente une butée pour chaque ligne, est aménagé pour les chariots mobiles (130 et 139).

45. Dispositif d'amenée de lignes selon la revendication 44,
**caractérisé en ce que** le système de butée présente un dispositif de butée (153) qui est disposé du côté du plan vertical (129) duquel se trouvent les chariots mobiles (130, 139), le dispositif de butée étant positionné entre les chariots mobiles.

46. Dispositif d'amenée de lignes selon la revendication 45,
**caractérisé en ce que** le dispositif de butée (153) présente un système de guidage (154) s'appuyant sur la partie en regard des châssis de palier (138, 142), dans laquelle un chariot de butée (155) est logé mobile horizontalement dans la direction du plan vertical (129), le chariot de butée (155) présentant à son extrémité côté plan vertical une tête de butée (157) et pouvant se déplacer avec une unité cylindre-piston (158) qui s'appuie sur le système de guidage (154).

47. Dispositif d'amenée de lignes selon la revendication 46,
**caractérisé en ce que**, de part et d'autre de la tête de butée (157), une nervure de contre-butée (159, 160) s'étendant horizontalement à partir de la tête et parallèlement à la direction de transport (5) est placée à la tête, la nervure (159) étant avantageusement orientée par rapport à la nervure (160) en tournant de 90° à la manière d'un vantail autour d'un axe longitudinal horizontal et **en ce que** les nervures (159, 160) portent des éléments de butée pour les chariots (130, 139).

48. Dispositif d'amenée de lignes selon la revendication 47,
**caractérisé en ce que** dans la zone d'extrémité libre de chaque nervure (159, 160) une vis de butée (161, 162) est vissée de manière à pouvoir tourner, la tête de butée de la vis (161) regardant à l'oblique vers le bas et la tête de butée de la vis (162) regardant à l'oblique vers le haut et les têtes de butée pénétrant dans le trajet de déplacement du chariot mobile (130 à 139) et coopérant avec un élément de butée disposé sur ce chariot.

49. Dispositif d'amenée de lignes selon une ou plusieurs des revendications 44 à 48,
**caractérisé en ce que** la tête de butée (147) coopère avec des têtes de contre-butée (163) d'une nervure de contre-butée (165) disposée fixe verticalement sur le montant (64), les têtes de contre-butée (163) étant vissées dans des filetages disposés dans la nervure de contre-butée, (165) perpendiculairement au plan vertical (129).
